# EUROPÄISCHE PATENTSCHRIFT

(11) **EP 3 031 992 B1**
(45) Veröffentlichungstag und Bekanntmachung des Hinweises auf die Patenterteilung: **14.02.2018**
(21) Anmeldenummer: 14197257.0
(22) Anmeldetag: 10.12.2014
(51) Int. Cl.: E04B 1/76

(54) **Wärmedämmverbund und Wärmedämmverbundareal sowie Wandaufbau, umfassend den Wärmedämmverbund oder das Wärmedämmverbundareal, und Verfahren zur Herstellung von Wandaufbauten**
Thermal insulation composite and thermal insulation composite area and wall structure, comprising the thermal insulation composite or the thermal insulation composite area, and method for the preparation of wall structures
Composé d'isolation thermique et zone composite d'isolation thermique ainsi que structure murale comprenant le composé d'isolation thermique ou la zone composite d'isolation thermique et procédé de fabrication de structures murales

(43) Veröffentlichungstag der Anmeldung: 15.06.2016
(73) Patentinhaber: DAW SE, 64372 Ober-Ramstadt (DE)
(72) Erfinder: Lohmann, Thomas, 68526 Ladenburg (DE)
(74) Vertreter: Metten, Karl-Heinz

(56) Entgegenhaltungen:
- EP-A1- 0 499 816
- EP-A1- 2 765 251
- WO-A1-00/73599
- WO-A1-2014/044709
- AT-U1- 5 634
- DE-A1- 10 246 587
- DE-A1-102008 046 444
- DE-A1-102011 109 661

## Beschreibung

Die vorliegende Erfindung betrifft einen Wärmedämmverbund, insbesondere einen plattenförmigen Wärmedämmverbund. Ferner betrifft die Erfindung ein Wärmedämmverbundareal, insbesondere Wärmedämmplattenareal, umfassend Wärmedämmverbünde bzw. Wärmedämmplatten. Auch betrifft die Erfindung einen Wandaufbau, umfassend mindestens einen Wärmedämmverbund oder ein Wärmedämmverbundareal. Schließlich betrifft die Erfindung ein Verfahren zur Herstellung von Wandaufbauten.

In verstärktem Umfang werden Gebäude nachträglich mit einer Wärmedämmung ausgestattet. Auch bei Neubauten wird der Wärmedämmung zwecks Energieeinsparung besonderes Augenmerk geschenkt. Die Fassadendämmung, d.h. die an der Außenseite der Gebäudeaußenwand angebrachte Wärmeisolierung ist bereits seit Jahrzehnten etabliert. Vorgaben des Denkmal- und Ensembleschutzes sowie anderweitige Verordnungen oder Wünsche des Bauherrn lassen jedoch eine solche außenseitige Fassadendämmung häufig nicht zu. In diesen Fällen gibt es zum Beispiel die Möglichkeit, auf die Innendämmung von Gebäuden, d.h. auf die Anbringung der Wärmedämmung an der Innenseite der Gebäudeaußenwand zu wechseln.

Bei der Ausführung der Innendämmung ist aus unterschiedlichsten Gründen wichtig, auf eine fachgerechte Ausführung zu achten. Grundsätzlich stehen für die Innendämmung verschiedene Systeme zur Verfügung, beispielsweise solche mit und ohne Dampfbremsen bzw. -sperren, kapillarleitende Dämmstoffe sowie Verbundplatten mit integriertem Dämmstoff. Dampfdichte Innendämmungen haben den Nachteil, dass sie schon bei kleinen Reparaturen oder Installationen leicht beschädigt werden können und ihre Aufgabe nicht mehr erfüllen. Des Weiteren ist zu beachten, dass der Feuchtehaushalt einer Gebäudeaußenwand, insbesondere Schlagregenwand durch eine Innendämmung merklich zum Nachteil beeinflusst werden kann. Denn eine Gebäudefassade nimmt im Laufe eines Jahres Wasser auf, was solange keine Schäden verursacht, wie das feuchte Mauerwerk im Sommer nach innen abtrocknen kann. Nach Anbringen einer dampfdichten Innendämmung ist dies nicht mehr möglich. Es kommt zur Ansammlung von Feuchtigkeit hinter dem Dämmmaterial, und das Mauerwerk wird kontinuierlich nasser. Hiermit steigen die Gefahr der Schimmelbildung und auch das Frostschadenrisiko. Bauschäden sind dann nicht mehr auszuschließen.

Kapillaraktive bzw. -leitfähige Innendämmungen verwenden keine Dampfsperre. Die vorangehend geschilderten Nachteile treten bei einer solchen Innendämmung regelmäßig nicht oder nur abgeschwächt auf, je nach Güte der Innendämmung.

Zur kapillaraktiven Innendämmung werden z.B. homogene offenporige mineralische Platten eingesetzt. Hierzu gehören Calciumsilikatplatten wie das kommerziell erhältliche Produkt Calsitherm, mineralische Dämmstoffe, die als Füllstoff Perlite enthalten, z.B. das Produkt Tectem, und der Porenbeton Multipor. In diesem Zusammenhang sei auch auf die DE 197 23 426 C1 und die DE 10 2010 005 361 A1 verwiesen. Die wesentliche Gemeinsamkeit dieser Dämmplatten ist, dass das homogene Material gleichzeitig die beiden Funktionen Wärmedämmung und kapillare Leitfähigkeit erfüllen muss, es stellt somit zwangsläufig nur einen Kompromiss dar. Diese Platten haben im Allgemeinen eine Rohdichte von ca. 120 bis 300 kg/m³ bei einer Wärmeleitfähigkeit (trocken) von ca. 0,045 bis 0,065 W/mK.

Des Weiteren werden zur kapillaraktiven Innendämmung Platten aus geblähtem Kork, wie in der DE 10 2007 025303 A1 beschrieben, eingesetzt, deren durch die ganze Platte hindurchgehende Hohlräume unter Vakuum mit modifiziertem Lehm verfüllt worden sind. Während das erste Material für die Wärmedämmung verantwortlich ist (Kork), dient das weitere Material (Lehm) für die Kapillarleitfähigkeit. Die Rohdichte der gefüllten Korkplatte beträgt 120 bis 150 kg/m³ bei einer Wärmeleitfähigkeit (trocken) zwischen 0,04 bis 0,06 W/mK. Gewünscht sind regelmäßig bessere Wärmedämmwerte.

In der EP 2 447 431 A2 dient eine Platte aus expandiertem Polystyrol, deren einzelne vorgeschäumte Kugeln noch weitgehend rund sind und nur wenig von der sonst üblichen Polyederform in Polystyrolplatten angenommen haben, als für die Wärmedämmung zuständige Komponente. Diese Platte ist mit durchgehenden und teilweise verbundenen Hohlräumen durchzogen, die, ähnlich wie in DE 10 2007 025 303 A1, unter Vakuum mit einer Zusammensetzung auf Kalk/Zementbasis als kapillarleitfähigem Material verfüllt worden sind. Wesentliches Merkmal der vorangehend beschriebenen Ausgestaltung von Dämmplatten ist, dass im Grunde genommen zwei einzelne anisotrope Gerüste, eines zuständig für die Wärmedämmung und eines für die kapillare Leitfähigkeit, ineinander gestellt sind. Demzufolge gibt es weder für die Wärme- noch für die Kapillarleitung eine Vorzugsrichtung.

Gemäß einer weiteren Ausgestaltung können Dämmplatten, wie der EP 86 681 B1 zu entnehmen ist, auch über schachbrettartig angeordnete Dämmplattenabschnitte verfügen, die über kapillaraktive quaderförmige Stege verbunden sind. Dämmplatten mit quaderförmigen kapillarleitfähigen Stegen finden sich auch in der DE 10 2010 044 791 A1 und DE 10 2010 044 789 A1 offenbart. Die Stege sind aus Calciumsilikat hergestellt, bei den Dämmplatten handelt es sich um Vakuumisolationspaneele und alukaschierten Polyurethanhartschaum.

In der WO 92/10624 wird eine Dämmplatte mit durchgehenden Bohrungen versehen, die nach dem Anbringen an die Wand mit kapillarleitfähigem Material zu befüllen sind. Dämmplatten mit mit kapillaraktivem Material gefüllten durchgehenden Bohrungen werden auch in der DE 10 2007 040 938 A1, EP 2 183 099 A1, DE 10 2007 040 938 und DE 10 2011 050 830 A1 beschrieben. Darüber hinaus wird in der EP 2 183 099 A1 und der DE 10 2007 040 938 empfohlen, sowohl die Sichtseite, d.h. die nach dem Einbau dem Innenraum zugewandte Seite der kapillaraktiven Dämmplatte, als auch deren Tauwasserseite, d.h. die nach dem Einbau regelmäßig der Innenseite einer Gebäude(außen)wand zugewandte Seite jeweils mit einer kapillarleitfähigen Beschichtung zu versehen, um einen Flüssigkeitstransport zu bewerkstelligen. Diese Art der beidseitigen Beschichtung bringt insbesondere bei Einbringung größerer Mengen an Flüssigkeit bzw. Feuchtigkeit über die Gebäudeaußenwand in die beschriebene kapillaraktive Dämmplatte die Gefahr der Fleckenbildung bzw. der Abzeichnung der kapillarleitfähigen Durchtritte bzw. der Abzeichnung der kapillarleitfähigen Fugen dieser kapillarleitfähigen Dämmplatte auf der Sichtseite, beispielsweise auf einem auf der kapillarleitfähigen Beschichtung der Dämmplatte aufgebrachten Oberputz oder einem auf dieser Beschichtung aufgebrachten Farbanstrich, z.B. bedingt durch lokalen Flüssigkeitsdurchtritt und/oder durch Tauwasseranlagerung, mit sich.

Viele Dämmmaterialien, die aus Fasern hergestellt sind, sind häufig nicht oder nicht ausreichend kapillarleitfähig, obwohl sie eine hohe Wasserdampfdurchlässigkeit aufweisen. Auch sie bedürfen der zusätzlichen Ausrüstung mit einem kapillarleitfähigen Material, was ebenfalls durch entsprechend gefüllte Löcher sichergestellt werden kann.

Die bislang verfügbaren kapillaraktiven Dämmplatten weisen unterschiedlichste Mängel auf.

Dämmstoffe, wie in der DE 197 23 426 C1 und DE 10 2010 005 361 A1 offenbart, sind verhältnismäßig schwer und haben im trockenen Zustand deutlich schlechtere Dämmeigenschaften als die für die Außendämmung üblichen Dämmstoffe (wie EPS, PU oder PF). Aufgrund ihrer hohen Rohdichte und der wegen der nur mäßigen Wärmedämmung benötigten höheren Plattendicke für eine vergleichbare Energieeinsparung ist auch der Ressourcenverbrauch bei den vorangehend genannten Dämmstoffen hoch. Diese Dämmstoffe sind zudem in der Regel mechanisch kaum belastbar, was sich an den häufig kleinen Plattenmaßen zeigt, die in der Praxis angewendet werden müssen. Es kommt nicht selten bei der Erstellung einer gedämmten Innenwand zu Aus- und Abbrüchen, besonders an Plattenecken, die dann häufig mit Mörtel verfüllt werden, der jedoch keine wärmedämmenden Eigenschaften hat, mithin eine Wärmebrücke darstellt. Herstellungsbedingt können außerdem großflächig Risse und Blasen nicht ausgeschlossen werden. In diesen Bereichen ist die Kapillarleitung unterbrochen.

Dämmstoffe, wie in der WO 92/10624 beschrieben, setzen im Allgemeinen nicht geringe Mengen an kapillarleitendem Material ein. Damit wird wertvoller Platz für die wärmedämmende Komponente verschenkt. Auch ist die Herstellung dieser Dämmstoffe häufig nicht trivial. Zudem ist der maschinelle Aufwand hoch. Aufgrund des erforderlichen Vakuums können die Anlagen nur kleindimensionierte Blöcke mit dem kapillaraktiven Material befüllen.

Bei den Dämmplatten gemäß DE 10 2007 040 938 A1 und DE 10 2011 050 830 A1 hat man festgestellt, dass sich kühlere Stellen, d.h. die Bereiche der Durchbrüche enthaltend kapillaraktives Material, erfahrungsgemäß mit der Zeit dunkel abzeichnen. Auf der Innenseite der Wand entsteht dann ein unerwünschtes Muster. Zur Vermeidung dieses Effekts ist es deshalb regelmäßig erforderlich, eine mindestens 5 bis 10 mm dicke Endbeschichtung eines gut wärmeleitenden Materials vorzusehen. Gemäß der DE 10 2010 44 791 A1 und DE 10 2010 044 789 A1 wird hierfür auf ca. 10 mm dicke Deckplatten zurückgegriffen.

In der DE 10 2011 109 661 A1 wird eine Dämmstoffplatte mit einer Funktionsschicht offenbart, wobei sich die Funktionsschicht in einer Plattenebene erstreckt und eine erste Kante der Dämmstoffplatte formt. Diese Kannte hat gegenüber einer Orthogonalen zur Plattenebene einen schrägen Verlauf aufzuweisen. Benachbarte Dämmstoffplatten mit jeweils komplementärem schrägen Kantenverlauf sollen zu einer besseren Wärmedämmleistung des aus diesen Dämmstoffplatten gebildeten Wärmedämmverbunds beitragen. Hierbei können die komplementär gegeneinander anliegenden, schräg verlaufenden Kanten benachbarter Dämmstoffplatten mit einem kapillaraktiven Material entlang des gesamten Kantenverlaufs versehen sein und auf diese Weise die Funktionsschichten zum Zwecke des Feuchtetransports miteinander verbinden.

Es wäre wünschenswert, auf Dämmstoffe bzw. Dämmplatten zurückgreifen zu können, welche nicht mehr mit den Nachteilen des Stands der Technik behaftet sind und die insbesondere eine durchgehend gute Wärmedämmung sicherstellen. Der vorliegenden Erfindung lag daher die Aufgabe zu Grunde, Dämmstoffe zur Verfügung zu stellen, die die Nachteile des Stands der Technik überwinden und die insbesondere eine Gebäudeinnendämmung ermöglichen, die konstruktiv leicht umzusetzen ist und die gleichzeitig die Gefahr von Wärmebrücke minimiert bzw. vollständig ausschließt, und zwar ohne auf eine Dampfsperre angewiesen zu sein. Der vorliegenden Erfindung lag ferner die Aufgabe zu Grunde, eine Innendämmung verfügbar zu machen, die preiswert ist und die das Problem der Tauwasserbildung und/oder das Problem der Schimmelbildung minimiert bzw. eliminiert. Ferner lag der Erfindung die Aufgabe zu Grunde, Dämmmaterialien bzw. Dämmstoffe zur Verfügung zu stellen, die sich durch eine gute Biegefestigkeit auszeichnen. Eine Aufgabe der Erfindung war weiterhin, baustellengerechte, schnell zu verlegende große Plattenmaße zu ermöglichen und eine baustellengerechte Stabilität zur Verfügung zu stellen. Aufgabe der Erfindung war auch, eine leicht schleifbare Oberfläche zur Verfügung zu stellen, um die Entfernung von Unebenheiten nach Aufkleben der Dämmplatten auf die Innenseite der Außenwand bequem zu ermöglichen. Ferner war es eine Aufgabe der Erfindung, mit Hilfe einer Innendämmung ein unabhängig von der Jahreszeit angenehmes Raumklima zu schaffen bzw. aufrechtzuerhalten. Insbesondere lag der vorliegenden Erfindung die Aufgabe zugrunde, Dämmmaterialien für die Innendämmung zur Verfügung zu stellen, die auf der Sichtseite keine Abzeichnungen bilden und die nicht zur Bildung von Feuchteflecken oder -linien oder Salzausblühungen neigen und mit denen gleichzeitig das Problem der Tauwasserbildung und das Problem der Schimmelbildung minimiert bzw. eliminiert werden kann, ohne zugleich signifikante Zugeständnisse bei den Wärmedämmeigenschaften machen zu müssen.

Die der Erfindung zu Grunde liegende Aufgabe wird demgemäß gelöst durch einen Wärmedämmverbund, insbesondere plattenförmiger Wännedämmverbund, mit einer ersten Seite, insbesondere Feucht- bzw. Tauwasserseite, und einer gegenüberliegenden zweiten Seite, insbesondere Trocken- bzw. Innenraumseite, umfassend mindestens eine Dämmmaterialeinheit und darin und/oder zwischen zwei benachbarten Dämmmaterialeinheiten mindestens ein Segment, das sich durchgehend von der ersten Seite bis zur zweiten Seite erstreckt, wobei das mindestens eine Segment beginnend von der ersten Seite in Richtung der zweiten Seite bis zu einem Kapillarleitungsabschluss, der vor Erreichen der zweiten Seite endet, unter Ausbildung eines kapillarleitfähigen Abschnitts des Segments mit kapillarleitfähigem Material gefüllt ist, so dass Flüssigkeit durch den kapillarleitfähigen Abschnitt mittels Kapillarleitung von der ersten Seite bis zu dem Kapillarleitungsabschluss transferierbar ist.

Das sich von der ersten bis zur zweiten Seite erstreckende Segment bzw. die sich von der ersten bis zur zweiten Seite erstreckenden Segmente des erfindungsgemäßen Wärmedämmverbunds lassen sich demgemäß unterteilen in einen kapillarleitfähigen bzw. kapillarleitenden Abschnitt, d.h. einen Abschnitt, der mit kapillarleitfähigem Material gefüllt ist und durch den Flüssigkeit von der ersten Seite des Wärmedämmverbunds bis zum Kapillarleitungsabschluss mittels Kapillarleitung transferiert wird, und einen weiteren Abschnitt, der sich von diesem Kapillarleitungsabschluss bis zu der zweiten Seite des Wärmedämmverbunds erstreckt und der nicht mit kapillarleitfähigem bzw. kapillarleitendem Material befüllt ist, so dass ein Transport von Flüssigkeit durch das Segment von der ersten bis zur zweiten Seite nur bis zum Kapillarleitungsabschluss mittels Kapillarleitung erfolgt und von diesem Kapillarleitungsabschluss bis zur zweiten Seite des Wärmedämmverbunds sowie gegebenenfalls auch darüber hinaus im Wesentlichen nicht oder zumindest nicht überwiegend mittels Kapillarleitung, sondern mittels Diffusion erfolgt. Bei der hier zu transportierenden Flüssigkeit handelt es sich um Wasser bzw. wässrige Systeme, wie sie bei Gebäudewänden z.B. als Tau-, Kondens- oder Schlagregenwasser anfallen.

In zweckmäßigen Ausgestaltungen ist der Abstand von dem Kapillarleitungsabschluss zur zweiten Seite größer 3 mm und liegt insbesondere im Bereich von 5 bis 15 mm. Ferner kann vorgesehen sein, dass der Abschnitt des Segments von dem Kapillarleitungsabschluss bis zur zweiten Seite diffusionsaktives Material, das insbesondere nicht oder nicht überwiegend kapillarleitfähig ist, enthält. Während der Feuchtetransport von der ersten Seite bis zum Kapillarleitungsabschluss des kapillarleitfähigen Abschnitts des Segments mittels Kapillarleitung erfolgt, wird dieser Feuchtetransport von dem Kapillarleitungsabschluss in Richtung der zweiten Seite mittels Diffusion fortgesetzt. Auf diese Weise gelingt es, Abzeichnungen bzw. Feuchteflecken an den innenraumseitigen Austrittsstellen der zu unterbinden.

Besonders bevorzugte erfindungsgemäße Wärmedämmverbünde zeichnen sich dadurch aus, dass die zweite Seite mindestens im Bereich des sich von der ersten Seite bis zur zweiten Seite erstreckenden mindestens einen Segments, insbesondere im Bereich sämtlicher Segmente, abschnittweise oder vollständig, insbesondere vollständig, mit mindestens einer ersten diffusionsaktiven Beschichtung versehen ist und dass der oder die Kapillarleitungsabschlüsse der kapillarleitfähigen Abschnitte und die erste diffusionsaktive Beschichtung nicht miteinander in Kontakt stehen. Hierbei kann die erste diffusionsaktive Beschichtung kapillarleitend oder nicht kapillarleitend sein. In letzterem Fall ist die Beschichtung vorzugsweise gebildet aus einem oder enthaltend ein erstes hydrophobes oder hydrophobiertes Beschichtungsmaterial.

In einer besonders zweckmäßigen Ausgestaltung ist vorgesehen, dass der erfindungsgemäße Wärmedämmverbund mindestens zwei, insbesondere quaderförmige oder würfelförmige, Dämmmaterialeinheiten mit jeweils einer Längen-, Höhen- und Breitenausdehnung und mit einem Kantenverlauf bzw. -fläche zumindest abschnittsweise entlang der Längen- und Breitenausdehnung umfasst, wobei benachbarte Dämmmaterialeinheiten entlang der aneinander anliegenden bzw. der einander zugewandten Kantenverläufe mit mindestens einer, insbesondere mittels Streichen, Rollen, Rakeln, Gießen und/oder Sprühen aufgetragenen, bindemittelhaltigen Kleberzusammensetzung unter Ausbildung des mindestens einen kapillarleitfähigen Abschnitts des Segments miteinander verklebt sind, wobei die aus dieser Kleberzusammensetzung gebildete Klebeschicht im ausgehärteten Zustand kapillarleitfähig ist und sich beginnend von der ersten Seite in Richtung der zweiten Seite bis zu dem Kapillarleitungsabschluss, der vor Erreichen der zweiten Seite endet, erstreckt und wobei vorzugsweise mindestens zwei benachbarte Klebeschichten, insbesondere sämtliche Klebeschichten, mindestens abschnittsweise im Wesentlichen parallel zueinander verlaufen.

Die kapillaraktiven Klebeschichten können bevorzugt über eine Dicke von z.B. 0,2 mm bis 3 mm und besonders bevorzugt von 0,3 mm bis 1,2 mm verfügen. Auf der ersten und/oder der zweiten Seite der erfindungsgemäßen Wärmedämmverbünde, insbesondere Wärmedämmplatten, nehmen die Klebeschichten dabei in der Summe in einer besonders bevorzugten Ausgestaltung nur etwa 0,1 bis 5 %, bevorzugt 0,5 bis 3 % und besonders bevorzugt 1,0 bis 1,5 %, der Gesamtfläche der jeweiligen Seitenfläche ein. Auf diese Weise kann sichergestellt werden, dass der ursprüngliche Dämmstoff, d.h. das Schaumstoffprodukt und/oder der Faserstoff, nur wenige Milliwatt pro Meter und Kelvin an Dämmleistung verliert. In weiterer Vorteil der erfindungsgemäßen Wärmedämmverbünde ist auch darin zu sehen, dass es in einer Ausgestaltung möglich ist, dass das Volumen an kapillarleitfähiger Klebeschicht, bezogen auf das Gesamtvolumen des Wärmedämmverbunds, nicht mehr als 1 Vol.-% beträgt. Selbst bei diesen geringen Volumenanteilen und auch noch bei Volumenanteilen unterhalb 1 % stellt sich der erfindungsgemäße Effekt ein. Die Wärmeleitfähigkeit des eigentlichen Materials wird durch die Klebeschicht nicht bzw. kaum merklich beeinträchtigt. Es ist von Vorteil, dass die schmalen kapillaraktiven Klebeschichten nicht als Wärmebrücke dienen. Überdies hat es sich als sehr vorteilhaft erwiesen, dass sich in der Nutzungsphase diese kapillarleitfähigen Klebeschichten nicht auf der Oberfläche, z.B. in Form einer Verdunkelung, abzeichnen, und auch dann nicht, wenn nur ein sehr dünner Putz verwendet wird. Hierzu trägt auch maßgeblich bei, dass die Kapillarleitungsabschlüsse der kapillarleitfähigen Abschnitte der Segmente bzw. Klebeschichten beabstandet von der zweiten Seite enden und damit nicht in Kontakt mit einer auf der zweiten Seite aufliegenden Putzschicht stehen.

Mit den erfindungsgemäßen Wärmedämmverbunden bzw. -dämmplatten und wird Flüssigkeit, die zunächst mittels Kapillarleitung über die kapillarleitfähigen Abschnitte der Segmente bzw. die kapillarleitfähigen Kleberschichten durch die mindestens eine Dämmmaterialeinheit von der ersten Seite zu dem Kapillarleitungsabschluss, der beabstandet von der gegenüberliegenden zweiten Seite vorliegt, gelangt, sodann mittels Diffusion der zweiten Seite und insbesondere einer dort vorliegenden ersten diffusionsaktiven Beschichtung zugeführt und durch diese diffusionsaktive Beschichtung breitflächig mittels Diffusion in Richtung des Innenraums abgegeben.

Ein Wärmedämmverbund im Sinne der vorliegenden Erfindung soll auch schon eine Wärmedämmplatte, beispielsweise aus geschäumtem Kunststoffmaterial, wie EPS, die mit mindestens einem kapillarleitfähigen Abschnitt mindestens eines Segments von der ersten Seite bis zum Kapillarleitungsabschluss versehen ist, gemeint sein. Mit dem Begriff Verbund soll demgemäß zum Ausdruck gebracht werden, dass neben mindestens einer Dämmmaterialeinheit mindestens ein Segment mit einem kapillarleitfähigen Abschnitt enthaltend kapillarleitfähiges Material zugegen zu sein hat.

Unter einer diffusionsaktiven Beschichtung im Sinne der vorliegenden Erfindung soll eine solche Beschichtung verstanden werden, bei der der Feuchtetransport vollständig bzw. im Wesentlichen vollständig mittels Diffusion vonstattengeht, nicht jedoch mittels Kapillarleitung. Bei den diffusionsaktiven Beschichtungen der vorliegenden Erfindung spielt folglich der Feuchtetransport mittels Kapillarleitung keine bzw. allenfalls eine unmaßgebliche, untergeordnete Rolle. Demgemäß ist die erste (und/oder zweite und/oder dritte) diffusionsaktive Beschichtung nicht oder im Wesentlichen nicht kapillarleitfähig.

Im Sinne der vorliegenden Erfindung wird, bei dem erfindungsgemäßen Wärmedämmverbund für die Innendämmung (d.h. an der Innenseite der Gebäudeaußenwand) bei der ersten Seite auch von der Feucht- bzw. Tauwasserseite und bei der zweiten Seite von der Trockenseite bzw. der dem Innenraum zugewandten Seite gesprochen. Im Sinne der vorliegenden Erfindung werden die Begriffe kapillarleitend und kapillaraktiv hier stets synonym verwandt.

Dabei kann vorgesehen sein, dass mindestens eine Dämmmaterialeinheit, vorzugsweise mindestens zwei benachbarte und besonders bevorzugt sämtliche Dämmmaterialeinheiten aus Faserstoffen und/oder Schaumstoffprodukten, insbesondere Schaumstoffprodukten, gebildet sind oder diese umfassen. Geeignete Faserstoffe können ausgewählt werden aus der Gruppe bestehend aus Mineralwolle, Kunststofffasern, hydrophob ausgerüstete Holzfasern, insbesondere Holzweichfasern, Hanffasern, Holzwolle, Baumwolle und Zellulosefasern bzw. Bestandteilen hiervon oder deren beliebigen Mischungen.

Die Verwendung von Schaumstoffprodukten ist dabei bevorzugt. Geeignete Schaumstoffprodukte können ausgewählt werden aus der Gruppe bestehend aus Schaumglas, expandierten Styrolpolymeren, insbesondere expandiertem Polystyrol, expandiertem Polypropylen, Elastomerschaum, Polyisocyanuratschaum, Polyethylenschaum, Phenolharzschaum, Polyurethanhartschaum, Harnstoff-Formaldehydharzschaum, hydrophobierte Kieselsäure, hydrophobierte Aerogele, extrudierten Styrolpolymeren, insbesondere extrudiertem Polystyrolschaum, expandiertem Kork oder deren beliebigen Mischungen.

Besonders bevorzugt greift man für die erfindungsgemäßen Wännedämmverbünde auf solche Ausführungsvarianten zurück, bei denen mindestens eine Dämmmaterialeinheit, insbesondere die mindestens zwei, vorzugsweise benachbarten, Dämmmaterialeinheiten und besonders bevorzugt sämtliche Dämmmaterialeinheiten, expandierte oder extrudierte Styrolpolymere, insbesondere expandiertes oder extrudiertes Polystyrol, umfassen oder hieraus bestehen.

Beispielsweise kommen natürliche, d.h. weiße expandierte Styrolpolymerisate, z.B. Polystyrol, ebenso in Frage wie schwarz eingefärbte Styrolpolymerisate (beispielsweise das Produkt Neopor), wie aus der EP 981 574 bekannt. Darüber hinaus kann für die Wärmedämmverbünde bzw. Wärmedämmeinheiten der vorliegenden Erfindung selbstverständlich auch auf solche expandierten Styrolpolymerisatprodukte zurückgegriffen werden, die aus einer Mischung aus weißen, d.h. unpigmentierten, Styrolpolymerisatpartikeln und Pigment enthaltenden, beispielsweise Graphit oder Ruß enthaltenden Styrolpolymerisatpartikeln gebildet sind. Derartige Dämmplatten mit einem gesprenkelten Erscheinungsbild finden sich zum Beispiel in der EP 1 731 552 offenbart.

Die den Wärmedämmverbund bildenden bzw. hierin enthaltenen Dämmmaterialeinheiten haben vorzugsweise eine quaderförmige, z.B. plattenförmige, oder eine würfelförmige Grundform.

Besonders geeignete Wärmedämmverbünde sind plattenförmig und stellen demgemäß eine Wärmedämmplatte dar, insbesondere umfassend eine erste und eine gegenüberliegende zweite Seite.

Es hat sich als besonders zweckmäßig erwiesen, für den kapillarleitfähigen Abschnitt eines Segments solche kapillarleitfähigen Materialien und für die Klebeschicht solche bindemittelhaltigen Kleberzusammensetzungen zu verwenden, die als Bindemittel, insbesondere ausschließlich, mineralische Bindemittel enthalten. Besonders gute Resultate stellen sich auch dann ein, wenn das kapillarleitfähige Material bzw. die bindemittelhaltige Kleberzusammensetzung keine Füllstoffe enthalten. In einer solchen Ausführungsform ist die kapillarleitende Wirkung, die das aus dem kapillarleitfähigen Material gebildete Segment und/oder die aus der Kleberzusammensetzung gebildete Klebeschicht im ausgehärteten Zustand aufweist, besonders ausgeprägt.

Geeignete mineralische Bindemittel umfassen oder bestehen insbesondere aus hydratischen und/oder hydraulischen Bindemitteln und sind vorzugsweise ausgewählt aus der Gruppe bestehend aus Zement, Kalk, Gips, Tonerdeschmelzzement, Wasserglas oder beliebigen Mischungen hiervon.

Die erfindungsgemäßen Klebeschichten bzw. die kapillarleitfähigen Materialien des Segments zeichnen sich im ausgehärteten Zustand dadurch aus, dass sie mit Wasser benetzbar sind, insbesondere eine im Wesentlichen vollständige Benetzbarkeit mit Wasser vorliegt. Besonders geeignete ausgehärtete kapillaraktive Klebeschichten bzw. kapillarleitfähge Materialien und/oder die hierfür verwendeten mineralischen Bindemittel weisen dabei vorzugsweise einen Kontaktwinkel (auch Randwinkel oder Benetzungswinkel genannt) mit Wasser im Bereich von 0° bis weniger als 90° auf, besonders bevorzugt von 0° oder nahezu 0°. Diese Materialien verfügen demgemäß in einer Ausgestaltung über eine Kapillaraktivität, wie sie zum Beispiel von den aus dem Stand der Technik bekannten Calciumsilicatplatten bekannt ist. Geeignete Materialien, die der Kleberzusammensetzung bzw. den kapillarleitfähigen Materialien des Segments ebenfalls zugegeben werden können, umfassen zum Beispiel auch aktivierte Tonerde, Tonmineralien wie Bentonite und Atapulgite, Zeolithe, Superabsorber, Rheologiehilfsmittel oder beliebige Mischungen dieser Komponenten. In einer weiteren Ausgestaltung ist vorgesehen, der bindemittelhaltigen Kleberzusammensetzung und/oder den kapillarleitfähigen Materialien des Segments hygroskopische Salze zwecks Erhöhung der kapillarleitenden Wirkung zugegeben werden.

Eine Vergleichmäßigung der Wassertransportfähigkeit stellt sich insbesondere auch dadurch ein, dass man zwei oder mehr verschiedene kapillarleitfähige Materialien als Bestandteil der Kleberzusammensetzung oder der Materialien für den kapillarleitfähigen Abschnitt eines Segments miteinander kombiniert. Hierbei ist eine solche Ausführungsform von besonderem Vorteil, bei der das kapillaraktive Material mit den gröberen Poren zur Außenwand und das kapillaraktive Material mit den feineren Poren zum Innenraum hin innerhalb der Klebeschicht des erfindungsgemäßen Wärmedämmverbunds vorliegen. Natürlich lassen sich die beiden vorangehend skizzierten Ausführungsformen auch kombinieren.

Ein geeignetes, verwendbares kapillarleitfähiges bindemittelhaltiges Klebematerial bzw. kapillarleitfähiges Material für den kapillarleitfähigen Abschnitt eines Segments hat vorzugsweise eine Rohdichte im Bereich von 0,1 bis 2,0 kg/l, und besonders bevorzugt von 0,5 bis 1,5 kg/l. Die bindemittelhaltige Kleberzusammensetzung bzw. das kapillarleitfähige Material für den kapillarleitfähigen Abschnitt enthält die, vorzugsweise hydraulischen und/oder hydratischen, Bindemittel und Wasser vorteilhafter Weise in einem Verhältnis, dass die vorangehend beschriebenen Trockendichten erreicht werden.

Bei den besonders bevorzugten erfindungsgemäßen Wärmedämmverbünden enthält die bindemittelhaltige Kleberzusammensetzung bzw. das kapillarleitfähige Material für den kapillarleitfähigen Abschnitt mindestens ein Fasermaterial, insbesondere Kunststofffasern, Naturfasern, Mineralfasern, z.B. Basalt- Keramik- und/oder Glasfasern, oder beliebige Mischungen hiervon. Als Fasern kommen zusätzlich oder alternativ auch Hohlfasern und/oder Nanoröhrchen in Betracht. Letztere haben den Vorteil, dass sie ebenfalls am Kapillartransport teilnehmen können. Darüber hinaus können bei den erfindungsgemäßen Wärmedämmverbünden, zusätzlich oder alternativ, auch Fasermatten bzw. -gewebe in die Klebeschicht integriert, eingearbeitet bzw. aufgelegt werden.

Sollen verschiedene kapillarleitfähige Materialien zum Einsatz kommen, kann der Auftrag von Kleberzusammensetzungen beispielsweise auch nacheinander erfolgen.

Des Weiteren kann vorgesehen sein, dass die Fasern z.B. eine Länge im Bereich von 2 bis 40 mm, insbesondere im Bereich von 4 bis 20 mm, und besonders bevorzugt im Bereich von 8 bis 15 mm, aufweisen. Dabei ist besonders bevorzugt, dass die durchschnittliche Länge der Fasern bei maximal 16 mm, insbesondere bei maximal 12 mm und besonders bevorzugt bei maximal 8 mm, liegt. Demgemäß kann in einer Ausgestaltung vorgesehen sein, dass das kapillarleitfähige Material des kapillarleitfähigen Abschnitts eines Segments und/oder die bindemittelhaltige Kleberzusammensetzung mindestens ein Fasermaterial, insbesondere Kunststofffasern, Naturfasern, Mineralfaser, z.B. Basalt-, Keramik- und/oder Glasfasern, oder beliebige Mischungen hiervon, enthält, vorzugsweise mit einer durchschnittlichen Länge der Fasern von maximal 16 mm, insbesondere von maximal 12 mm und besonders bevorzugt von maximal 8 mm. Mit dem Fasermaterial kann eine Verstärkung, Elastifizierung und/oder Verminderung der Schwindung der Klebeschichten bzw. der kapillarleitfähigen Abschnitte erreicht werden. Zusätzlich oder alternativ können Fasern auch auf die frisch aufgetragene Klebeschicht aufgestreut oder aufgeblasen werden.

In einer besonders geeigneten Ausgestaltung der erfindungsgemäßen Wärmedämmverbünde umfasst das kapillarleitfähige Material für die kapillarleitfähigen Abschnitte der Segmente bzw. die Klebeschicht, d.h. die Kleberzusammensetzung mindestens eine mineralische Komponente, z.B. Silikate wie Aluminiumsilikate, beispielsweise Schichtsilikate, Fasern, beispielsweise Glasfasern, vorzugsweise in einer durchschnittlichen Länge von maximal 12 mm oder von maximal 8 mm, Gips und Zement. Hierbei wird Zement vorzugsweise als Hauptkomponente eingesetzt.

Als besonders vorteilhaft haben sich auch solche erfindungsgemäßen Wärmedämmverbünde erwiesen, bei denen die Klebeschicht im ausgehärteten Zustand über eine durchschnittliche Dicke von maximal 1,0 mm, insbesondere von maximal 0,7 mm und besonders bevorzugt von maximal 0,5 mm verfügt. Darüber hinaus auch solche Wärmedämmverbünde besonders geeignet, bei denen die Klebeschicht im ausgehärteten Zustand über eine maximale Dicke von 2,0 mm, insbesondere 1,5 mm und besonders bevorzugt 1,0 mm verfügt. In einer besonders zweckmäßigen Ausführungsvariante hat es sich als vorteilhaft erwiesen, der bindemittelhaltigen Kleberzusammensetzung mindestens ein Stützkorn zuzugeben. Auf diese Weise gelingt die exakte Einhaltung einer gewünschten Schichtdicke besonders zuverlässig. Auch sind grobe Zuschläge wie z.B. Bimsgranulat möglich.

Die bindemittelhaltige Kleberzusammensetzung liefert zum einen eine kapillarleitfähige (Klebe)-Schicht und zum anderen stellt sie die Verklebung der Dämmmaterialeinheiten untereinander sicher.

In einer zweckmäßigen Ausgestaltung der Erfindung ist ferner vorgesehen, dass die durchschnittliche Breite der Dämmmaterialeinheiten und/oder der Kantenverläufe im Bereich von 10 mm bis 200 mm, insbesondere Bereich von 20 mm bis 160 mm und vorzugsweise Bereich von 40 mm bis 140 mm liegt.

Solche Ausgestaltungen der erfindungsgemäßen Wärmedämmverbünde lösen die der Erfindung zu Grunde liegenden Probleme in besonders zufriedenstellender Weise, bei denen die erste Seite mindestens im Bereich des sich von der ersten Seite bis zur zweiten Seite erstreckenden kapillarleitfähigen Abschnitts mindestens eines Segments, abschnittweise oder vollständig, insbesondere vollständig, mit mindestens einer ersten kapillarleitfähigen Beschichtung aus einem oder enthaltend mindestens ein erstes kapillarleitfähiges Beschichtungsmaterial oder abschnittweise oder vollständig, insbesondere vollständig, mit mindestens einer zweiten diffusionsaktiven Beschichtung aus einem zweiten oder enthaltend mindestens ein zweites hydrophobes oder hydrophobiertes Beschichtungsmaterial versehen ist und wobei der kapillarleitfähige Abschnitt mindestens eines Segments und die erste kapillarleitfähige Beschichtung oder die zweite diffusionsaktive Beschichtung miteinander in Kontakt stehen.

Besonders bevorzugt ist die erste Seite, insbesondere im Bereich der sich von der ersten Seite bis zur zweiten Seite erstreckenden Klebeschicht, zumindest abschnittweise, insbesondere vollständig, mit mindestens einem kapillaraktiven ersten Beschichtungsmaterial unter Ausbildung einer ersten kapillaraktiven Beschichtung versehen ist, das zumindest abschnittsweise kapillaraktiv verbunden ist mit mindestens einer Klebeschicht bzw. mindestens einem kapillaraktiven Segment.

Dabei ist insbesondere eine solche Gestaltungsvariante eines erfindungsgemäßen Wärmedämmverbunds von Vorteil, bei der die erste Seite im Wesentlichen vollflächig mit dem ersten kapillarleitfähigen Beschichtungsmaterial unter Ausbildung der ersten kapillarleitfähigen Beschichtung versehen ist und/oder die zweite Seite im Wesentlichen vollflächig mit dem ersten hydrophoben bzw. hydrophobierten Beschichtungsmaterial unter Ausbildung der ersten diffusionsaktiven Beschichtung versehen ist.

Es hat sich in einer Ausgestaltung als besonders zweckmäßig erwiesen, dass das erste und das zweite hydrophobe oder hydrophobierte Beschichtungsmaterial im Wesentlichen übereinstimmen, insbesondere hinsichtlich Zusammensetzung und/oder Dicke des Auftrags dieser Beschichtungsmaterialien, und/oder dass das erste kapillarleitfähige Beschichtungsmaterial die bindemittelhaltige Kleberzusammensetzung oder das kapillarleitfähige Material des kapillarleitfähigen Abschnitts eines Segments umfasst oder hieraus gebildet ist und/oder dass das kapillarleitfähige Material des kapillarleitfähigen Abschnitts des Segments bzw. der Segmente und die bindemittelhaltige Kleberzusammensetzung im Wesentlichen übereinstimmen.

Es reicht in der Regel aus, wenn die erste und/oder zweite kapillarleitfähige Beschichtung nur wenige zehntel Millimeter dick ist. Schon auf diese Weise lässt sich die Zu- und Ableitung ggf. anfallenden Wassers zu den kapillaraktiven Klebestreifen merklich verbessern.

Besonders guten Resultate hinsichtlich einer gesteigerten Kapillaraktivität stellen sich auch dadurch ein, dass die erste kapillarleitfähige Beschichtung beabstandet von der Klebeschicht über eine geringere Dicke verfügt als im Bereich, insbesondere in Richtung der Verlängerung, der Klebeschicht.

Ein besonders zweckmäßiger erfindungsgemäßer Wärmedämmverbund zeichnet sich auch dadurch aus, dass mindestens zwei benachbarte Klebeschichten, insbesondere sämtliche Klebeschichten, mindestens abschnittsweise im Wesentlichen parallel zueinander verlaufen.

Mit den erfindungsgemäßen Wärmedämmverbünden lassen sich die Klebeschichten in vorteilhafter Weise derart ausrichten, dass sie nach Anbringung an der Gebäudewand im Wesentlichen horizontal verlaufen. Ein Vorteil dieser im Wesentlichen horizontalen Anordnung der, insbesondere benachbarten, Klebeschichten ist, dass, kommt es z.B. zu einem punktuellen Feuchtigkeitsanfall hinter der Dämmplatte, die Flüssigkeit wegen der Schwerkraft nach unten abfließt und hierbei auf eine kapillarleitfähige Klebeschicht trifft. Feuchtigkeit kann sich bei dieser Anordnung nicht flächendeckend ausbreiten.

Um die Wassertransportfähigkeit vorzugsweise in jedem Abschnitt von der Innenseite der Außenwand zum Innenraum hin zu vergleichmäßigen, hat es sich als vorteilhaft erwiesen, innerhalb der Wärmedämmverbünde zum Innenraum hin mehr bindemittelhaltige Kleberzusammensetzung aufzutragen. Demgemäß können die Klebeschichten auch mit nicht gleichbleibender Dicke ausgeführt sein. Vielmehr sind auch solche erfindungsgemäßen Wärmedämmverbünde von Vorteil, insbesondere auch im Hinblick auf eine gesteigerte Kapillaraktivität, bei denen die Dicke der Klebeschicht von der ersten Seite zur zweiten Seite hin, d.h. zur Innenraumseite hin, insbesondere kontinuierlich, zunimmt.

Der erfindungsgemäße Wärmedämmverbund stellt vorzugsweise eine Wärmedämmplatte, insbesondere eine Innenwärmedämmplatte, vorzugsweise mit einer polygonalen Grundform, insbesondere ausgewählt aus quadratischen, rechteckigen, dreieckigen Grundformen, dar.

In einer besonders zweckmäßigen Ausgestaltung ist ferner vorgesehen, dass die mindestens eine Klebeschicht, insbesondere sämtliche Klebeschichten, des erfindungsgemäßen Wärmedämmverbunds sich entlang der, insbesondere gesamten, Längsausdehnung desselben erstrecken.

In einer ebenfalls besonders zweckmäßigen Ausgestaltung ist vorgesehen, dass der erfindungsgemäße Wärmedämmverbund ferner über mindestens eine auf die erste diffusionsaktive Beschichtung aufgetragene Haftvenrmittlerlage verfügt.

In einer weiteren besonders zweckmäßigen Ausgestaltung ist vorgesehen, dass der erfindungsgemäße Wärmedämmverbund ferner über mindestens eine diffusionsaktive Putzbeschichtung, insbesondere Oberputzbeschichtung, vorzugsweise auf Silikatbasis, auf der Haftvermittlerlage oder auf der ersten diffusionsaktiven Beschichtung verfügt.

In einer weiteren besonders zweckmäßigen Ausgestaltung ist vorgesehen, dass der erfindungsgemäße Wärmedämmverbund ferner über mindestens eine diffusionsaktive Farbbeschichtung, insbesondere umfassend eine Silikat- oder Silikatdispersionsfarbe, verfügt.

In einer weiteren besonders zweckmäßigen Ausgestaltung ist vorgesehen, dass der erfindungsgemäße Wärmedämmverbund ferner über mindestens ein an oder in der ersten diffusionsaktiven Beschichtung vorliegendes, vorzugsweise in diese Beschichtung partiell oder vollständig eingebettetes, Armierungsgewebe, insbesondere auf Basis von Glasfasern, verfügt.

In einer weiteren besonders zweckmäßigen Ausgestaltung ist vorgesehen, dass der erfindungsgemäße Wärmedämmverbund ferner über mindestens eine dritte diffusionsaktive Beschichtung oder mindestens eine zweite kapillarleitfähige Beschichtung, insbesondere in Form einer Klebeschicht, auf der auf der ersten Seite vorliegenden mindestens einen ersten kapillarleitfähigen Beschichtung aus dem oder enthaltend das erste kapillarleitfähige Beschichtungsmaterial, verfügt.

Das erste kapillarleitfähige Beschichtungsmaterial bzw. der erste kapillarleitfähige Beschichtungsauftrag, der für die erste kapillarleitfähige Beschichtung der ersten Seite, d.h. der Feucht- bzw. Tauwasserseite des Wärmedämmverbunds vorgesehen ist, kann, muss aber nicht mit dem zweiten kapillarleitfähigen Beschichtungsmaterial bzw. dem zweiten kapillarleitfähigen Beschichtungsauftrag für die zweite kapillarleitfähige Beschichtung übereinstimmen. Erstes wie auch zweites Beschichtungsmaterial bzw. Beschichtungsauftrag können auch aus mehreren unterschiedlichen, jeweils kapillaraktiven Komponenten gebildet sein bzw. diese umfassen. Auch ist es möglich, das erste und/oder zweite kapillarleitfähige Beschichtungsmaterial bzw. den ersten und/oder zweiten kapillarleitfähige Beschichtungsauftrag zwei- oder mehrlagig auszuführen, wobei die jeweiligen Lagen aus unterschiedlichen kapillaraktiven Materialien gebildet sind bzw. diese umfassen.

Für das erste und das zweite kapillarleitfähige Beschichtungsmaterial kann man z.B. auf Putzmörtel enthaltend mineralische Bindemittel wie Zement, Gips oder Tonerdeschmelzzement zurückgreifen.

In einer beispielhaften Ausgestaltung ist die Aushärtung des kapillarleitfähigen Materials für den kapillarleitfähigen Abschnitt eines Segments und/oder des ersten und/oder zweiten kapillarleitfähigen Beschichgungsmaterials nach einer Zeit von, vorzugsweise maximal, drei Tagen bei 20 °C und einer relativen Luftfeuchtigkeit von 90 %, oder vorzugsweise auch darüber, regelmäßig so weit fortgeschritten, dass sich die kapillarleitenden Eigenschaften bereits eingestellt haben und dass vorzugsweise die mechanische Festigkeit für die weitere Bearbeitung ausreichend ist. In der Regel ist eine solche Aushärtung bereits häufig nach 24 Stunden eingetreten.

Des Weiteren kann die erste, zweite und/oder dritte diffusionsaktive Beschichtung in ihren Zusammensetzungen im Wesentlichen übereinstimmen.

Bevorzugt umfasst das hydrophobe oder hydrophobierte Beschichtungsmaterial der ersten, zweiten und/oder dritten diffusionsaktiven Beschichtung mindestens ein Hydrophobierungsmittel, insbesondere Fettalkohole und/oder Fettsäuren und/oder Fettsäureester und/oder Fettsäuresalze oder deren Derivate oder deren beliebige Mischungen, insbesondere in einer Menge im Bereich von 0,05 Gew.-% bis 3,0 Gew.-%, bezogen auf die Trockenmasse an Beschichtungsmaterial. Geeignete Hydrophobierungsmittel umfassen z.B. Stearate wie Zinkstearat. Beispielsweise lassen sich die hydrophobierten Beschichtungsmaterial für die ersten, zweiten und dritten diffusionsaktiven Beschichtungen in einer Ausgestaltung auch dadurch erreichen, dass man herkömmliche, dem Fachmann bekannte Putzmörtel enthaltend mineralische Bindemittel wie Zement, Gips oder Tonerdeschmelzzement mit dem vorangehend genannten Hydrophobierungsmittel, beispielsweise dem Salz oder Ester einer Fettsäure wie Stearinsäure, versetzt.

Die der Erfindung zu Grunde liegende Aufgabe wird des Weiteren gelöst durch ein Wärmedämmverbundareal, insbesondere Wärmedämmplattenareal, umfassend mindestens zwei, insbesondere eine Vielzahl an, erfindungsgemäßen Wärmedämmverbünden, insbesondere Wärmedämmplatten, mit jeweils einer ersten und einer gegenüberliegenden zweiten Seite und einem zumindest abschnittsweise umlaufenden, die erste und die zweite Seite verbindenden Kantenverlauf bzw. -fläche mit einer Längen- und Breitenausdehnung, wobei benachbarte Wärmedämmverbünde, insbesondere Wärmedämmplatten, zumindest abschnittsweise entlang ihrer Kantenverläufe bzw. -flächen, insbesondere bündig, benachbart sind.

Beispielsweise kommen auch solche Ausführungsformen in Betracht, bei denen benachbarte Wärmedämmverbünde oder -platten zumindest abschnittsweise entlang ihrer Kantenverläufe bzw. -flächen mit mindestens einer bindemittelhaltigen Kleberzusammensetzung, insbesondere bündig, miteinander verklebt sind, und wobei die aus dieser Zusammensetzung gebildete Klebeschicht im ausgehärteten Zustand kapillarleitfähig ist und sich zumindest abschnittsweise von der ersten Seite bis zu einem Kapillarleitungsabschluss, der vor der zweiten Seite endet, erstreckt.

Die der Erfindung zu Grunde liegende Aufgabe wird auch gelöst durch einen Wandaufbau, umfassend eine Gebäudewand mit einer Außenseite und einer gegenüberliegenden Innenseite, insbesondere Gebäudeaußenwand, und innenseitig mindestens einen erfindungsgemäßen Wärmedämmverbund oder mindestens ein erfindungsgemäßes Wärmedämmverbundareal, wobei die erste Seite des Wärmedämmverbunds oder des Wärmedämmverbundareals der Innenseite zugewandt angeordnet ist.

In einer zweckmäßigen Ausgestaltung ist vorgesehen, dass die erste Seite des Wärmedämmverbunds oder des Wärmedämmverbundareals abschnittweise oder vollständig, insbesondere vollständig, mit der mindestens einen ersten kapillarleitfähigen Beschichtung aus einem oder enthaltend mindestens ein erstes kapillarleitfähiges Beschichtungsmaterial oder mit der mindestens einen zweiten diffusionsaktiven Beschichtung aus einem zweiten oder enthaltend mindestens ein zweites hydrophobes oder hydrophobiertes Beschichtungsmaterial versehen ist. Bevorzugt wird hierbei auf die erste kapillarleitfähige Beschichtung zurückgegriffen. Diese kann auch mit der Innenseite der Gebäudewand des erfindungsgemäßen Wandaufbaus verbunden sein, beispielsweise als Kleber bzw. Kleberschicht.

Besonders bevorzugt sind solche erfindungsgemäßen Wandaufbauten, die ferner abschnittsweise oder vollständig, insbesondere vollständig, mindestens eine dritte diffusionsaktive Beschichtung aus einem dritten oder enthaltend mindestens ein drittes hydrophobes oder hydrophobiertes Beschichtungsmaterial umfassen, die die Gebäudewand, insbesondere deren Innenseite, mit der mindestens einen ersten kapillarleitfähigen Beschichtung aus einem oder enthaltend mindestens ein erstes kapillarleitfähiges Beschichtungsmaterial verbindet. Dieses dritte diffusionsaktive Beschichtungsmaterial fungiert in diesem Fall als Kleber für den Wärmeverbund, mit dem dieser an der Gebäudewand befestigt wird. Durch den Einsatz eines hydrophoben bzw. hydrophobierten Klebers kann der Feuchtehaushalt des erfindungsgemäßen Wandaufbaus über das gesamte Jahr noch besser eingestellt werden.

Dabei kann ferner vorgesehen sein, dass die Wärmedämmplatten bzw. -verbünde des Wandaufbaus ein Schaumstoffprodukt darstellen, insbesondere enthaltend oder gebildet aus Schaumglas, expandierten Styrolpolymeren, insbesondere expandiertem Polystyrol, expandiertem Polypropylen, Elastomerschaum, Polyisocyanuratschaum, Polyethylenschaum, Phenolharzschaum, Polyurethanhartschaum, Harnstoff-Formaldehydharzschaum, hydrophobierte Kieselsäure, hydrophobierte Aerogele, extrudierten Styrolpolymeren, insbesondere extrudiertem Polystyrolschaum, expandiertem Kork oder deren beliebigen Mischungen. Besonders bevorzugt wird auf extrudierte Styrolpolymere, insbesondere extrudierten Polystyrolschaum, zurückgegriffen.

Die erfindungsgemäßen Wärmedämmverbünde bzw. Wärmedämmplatten sowie die erfindungsgemäßen Wärmedämmverbundareale werden geeigneter Weise für die Wärmedämmung von Gebäuden, insbesondere auf der Innenseite der Außenwände von Gebäuden eingesetzt.

Die der Erfindung zu Grunde liegende Aufgabe wird des Weiteren gelöst durch ein Verfahren zur Herstellung mindestens eines erfindungsgemäßen Wandaufbaus, umfassend die Schritte:
Anbringen eines Wärmedämmverbundvorläuferprodukts, insbesondere eines plattenförmigen Wärmedämmverbundvorläuferprodukts, mit einer ersten Seite, insbesondere Feucht- bzw. Tauwasserseite, und einer gegenüberliegenden zweiten Seite, insbesondere Trocken- bzw. Innenraumseite, umfassend mindestens eine Dämmmaterialeinheit und mindestens ein Segment, das sich durchgehend von der ersten Seite bis zur zweiten Seite erstreckt, wobei das Segment beginnend von der ersten Seite in Richtung der zweiten Seite bis zu einem Kapillarleitungsabschluss, der vor Erreichen der zweiten Seite endet, unter Ausbildung eines kapillarleitfähigen Abschnitts eines Segments mit kapillarleitfähigem Material gefüllt ist, so dass Flüssigkeit, d.h. Wasser oder ein wässriges System, wie vorangehend definiert,durch den kapillarleitfähigen Abschnitt eines Segments mittels Kapillarleitung von der ersten Seite bis zu dem Kapillarleitungsabschluss transferierbar ist,
vermittels mindestens eines kapillarleitfähigen Beschichtungsmaterials unter Ausbildung mindestens einer abschnittsweisen oder vollständigen, insbesondere vollständigen, kapillarleitfähigen Beschichtung, wobei diese Beschichtung in Kontakt mit dem/den kapillarleitfähigen Abschnitten der Segmente steht,
an der Gebäudewand, insbesondere der Innenseite der Gebäudeaußenwand,
   oder
Anbringen eines Wärmedämmverbundvorläuferprodukts, insbesondere eines plattenförmigen Wärmedämmverbundvorläuferprodukts, mit einer ersten Seite, insbesondere Feucht- bzw. Tauwasserseite, und einer gegenüberliegenden zweiten Seite, insbesondere Trocken- bzw. Innenraumseite, umfassend mindestens eine Dämmmaterialeinheit und mindestens ein Segment, das sich durchgehend von der ersten Seite bis zur zweiten Seite erstreckt, wobei das Segment beginnend von der ersten Seite in Richtung der zweiten Seite bis zu einem Kapillarleitungsabschluss, der vor Erreichen der zweiten Seite endet, unter Ausbildung eines kapillarleitfähigen Abschnitt eines Segments mit kapillarleitfähigem Material gefüllt ist, so dass Flüssigkeit durch den kapillarleitfähigen Abschnitt des Segments mittels Kapillarleitung von der ersten Seite bis zu dem Kapillarleitungsabschluss transferierbar ist, und mit der mindestens einen ersten kapillarleitfähigen Beschichtung aus einem oder enthaltend mindestens das erste kapillarleitfähige Beschichtungsmaterial auf der ersten Seite, die in Kontakt mit dem/den kapillarleitfähigen Abschnitten der Segmente steht, über dessen erste Seite
vermittels mindestens eines kapillarleitfähigen Beschichtungsmaterials unter Ausbildung mindestens einer abschnittsweisen oder vollständigen, insbesondere vollständigen, kapillarleitfähigen Beschichtung oder
vermittels des zweiten hydrophoben oder hydrophobierten Beschichtungsmaterials unter Ausbildung der zweiten diffusionsaktiven Beschichtung
an der Gebäudewand, insbesondere der Innenseite der Gebäudeaußenwand,
   und
Aufbringen der mindestens einen ersten diffusionsaktiven Beschichtung aus dem oder enthaltend das erste hydrophobe oder hydrophobierte Beschichtungsmaterial auf der zweiten Seite, wobei der kapillarleitfähige Abschnitt mindestens eines Segments, insbesondere im Wesentlichen sämtlicher Segmente, nicht in Kontakt steht mit der ersten diffusionsaktiven Beschichtung.

Das erfindungsgemäße Verfahren sieht in einer bevorzugten Ausgestaltung vor, dass das Wärmedämmverbundvorläuferprodukt, insbesondere das plattenförmige Wärmedämmverbundvorläuferprodukt, mindestens zwei, insbesondere quaderförmige oder würfelförmige, Dämmmaterialeinheiten mit jeweils einer Längen-, Höhen- und Breitenausdehnung und mit einem Kantenverlauf bzw. -fläche zumindest abschnittsweise entlang der Längen- und Breitenausdehnung, umfasst, wobei benachbarte Dämmmaterialeinheiten entlang der aneinander anliegenden bzw. der einander zugewandten Kantenverläufe mit mindestens einer, insbesondere mittels Streichen, Rollen, Rakeln, Gießen und/oder Sprühen aufgetragenen, bindemittelhaltigen Kleberzusammensetzung unter Ausbildung des mindestens einen kapillarleitfähigen Abschnitts in Form einer Klebeschicht abschnittsweise oder vollständig miteinander verklebt sind, wobei die aus dieser Kleberzusammensetzung gebildete Klebeschicht im ausgehärteten Zustand kapillarleitfähig ist und sich beginnend von der ersten Seite in Richtung der zweiten Seite bis zu dem Kapillarleitungsabschluss, der vor Erreichen der zweiten Seite endet, erstreckt und wobei vorzugsweise mindestens zwei benachbarte Klebeschichten, insbesondere sämtliche Klebeschichten, mindestens abschnittsweise im Wesentlichen parallel zueinander verlaufen.

Das Wärmedämmverbundvorläuferprodukt bzw. das plattenförmige Wärmedämmverbundvorläuferprodukt unterscheiden sich von dem erfindungsgemäßen Wärmedämmverbund im Wesentlichen dadurch, dass es noch keine erste diffusionsaktive Beschichtung aus einem ersten hydrophoben oder hydrophobierten Beschichtungsmaterial aufweist.

Die Erfindung umfasst schließlich auch die Verwendung der erfindungsgemäßen Wärmedämmverbünde, insbesondere Wärmedämmplatten, der erfindungsgemäßen Wärmedämmverbundareale, insbesondere der Wärmedämmplattenareale, für die Wärmedämmung von Gebäuden, insbesondere von Außenwänden, besonders bevorzugt an der Innenseite dieser Außenwände.

Nachfolgend wird eine spezielle Ausgestaltung der erfindungsgemäßen Wärmedämmverbünde beispielhaft näher erläutert.

Ein Polystyrolpartikelschaumblock wird mit oszillierenden Heißdrähten in Streifen, z.B. mit den Maßen (1000 mm) x (20 bis 150 mm) x (Dämmdicke) geschnitten. Anschließend werden diese Streifen mit der kapillaraktiven bindemittelhaltigen Kleberzusammensetzung wieder miteinander verklebt. Die kapillaraktiven Klebeschichten können bevorzugt eine Dicke von z.B. 0,2 mm bis 3 mm und besonders bevorzugt von 0,3 mm bis 1,2 mm aufweisen. Auf diese Weise kann man zum Beispiel wieder, jedenfalls annähernd, das übliche Baustellenmaß einer Dämmplatte von 500 mm x 1000 mm x Dämmdicke erhalten. Die Streifenbreite, d.h. die Breite des Kantenverlaufs beträgt erfindungsgemäß vorzugsweise 20 mm bis 150 mm und besonders bevorzugt 50 mm bis 100 mm.

Die Dämmplatte ist auf einer Seite mit einem kapillarleitfähigen Material beschichtet, beispielsweise mit dem Material der bindemittelhaltigen Kleberzusammensetzung.

Um die Wassertransportfähigkeit in jedem Abschnitt von der Innenseite der Außenwand zum Innenraum hin zu vergleichmäßigen, hat es sich als vorteilhaft erwiesen, innerhalb der Wärmedämmverbünde zum Innenraum hin mehr bindemittelhaltige Kleberzusammensetzung aufzutragen. Demgemäß kann die Klebeschicht auch mit nicht gleichbleibender Dicke ausgeführt sein. Vielmehr ist es von Vorteil, wenn ihre Dicke zur Innenraumseite hin zunimmt.

Eine Vergleichmäßigung der Wassertransportfähigkeit stellt sich insbesondere auch dadurch ein, dass man zwei oder mehr verschiedene mineralische Bindemittel bzw. kapillarleitfähige Materialien als Bestandteil der Kleberzusammensetzung miteinander kombiniert. Beispielsweise können in der Kleberzusammensetzung bzw. der ausgehärteten Klebeschicht Zement und Gips gleichzeitig vorliegen, gegebenenfalls ergänzt durch Kalk und/oder Tonerdeschmelzzement. Hierbei ist eine solche Ausführungsform von besonderem Vorteil, bei der das kapillaraktive Material bzw. die ausgehärtete Klebeschicht mit den gröberen Poren zur Außenwand und das kapillaraktive Material bzw. die ausgehärtete Klebeschicht mit den feineren Poren zum Innenraum hin innerhalb mindestens einer Klebeschicht des erfindungsgemäßen Wärmedämmverbunds vorliegen. Natürlich lassen sich die beiden vorangehend skizzierten Ausführungsformen auch kombinieren.

Des Weiteren kann auch durch eine Verjüngung des Querschnitts der Klebeschicht, vorzugsweise entfernt, z.B. 5 mm, von der innenraumseitigen Plattenoberfläche beginnend, auf der Plattenoberfläche ein so schmaler verbleibender Klebestreifen verbleiben, dass die Problematik des Abzeichnens von Temperaturunterschieden vollends in den Hintergrund tritt. In diesem Bereich nahe der Plattenoberfläche kann das transportierte Wasser bereits teilweise durch die Dämmplatte hindurch verdunsten.

Um stabilere Wärmedämmverbünde, insbesondere Wärmedämmplatten, im Sinne der Erfindung zu erhalten, kann man das Profil der Klebeschichten durch besondere Formen stabilisieren. Auf diese Weise lässt sich die Biegefestigkeit beispielsweise um den Faktor 1,5 bis 2 erhöhen.

Ein Verfahren zur Herstellung von Wärmedämmverbünden kann wie folgt vonstattengehen: Ein expandierter Polystyrolhartschaumblock mit einem Volumen von mehreren Kubikmetern wird im Heißdrahtverfahren zu Dämmmaterialeinheiten mit einer ersten und einer gegenüberliegenden zweiten Seite vereinzelt. Im nächsten Schritt erfolgt die einseitige Beschichtung der die erste und zweite Seite verbindenden Kantenfläche mit der flüssigen bindemittelhaltigen Kleberzusammensetzung mittels Rakeln, Streichen, Gießen, Rollen, Sprühen, Rakeln und/oder Spritzen. Hierbei ist die Kleberzusammensetzung in einer Weise aufzutragen, dass ein Streifen der Kantenfläche benachbart zur zweiten Seite, d.h. zur Sichtseite frei bleibt. Folglich findet sich das Material der Kleberzusammensetzung auf der Kantenfläche nur von der ersten Seite bis zu einem Abstand von der zweiten Seite aufgetragen. Beispielseise kann ein Streifen mit einer Breite von 5 bis 10 mm, der sich bis zur zweiten Seite erstreckt, frei von Kleberzusammensetzung verbleiben. Vorzugsweise enthält die Kleberzusammensetzung Fasern. Zusätzlich oder alternativ können Fasern auch auf die frisch aufgetragene Klebeschicht aufgestreut oder aufgeblasen werden. Bei dieser Vorgehensweise ist von Vorteil, dass hinsichtlich Faserlänge und/oder Fasermenge keine verfahrenstechnischen Beschränkungen bestehen. Dadurch sind ungewöhnlich hohe Faserkonzentrationen möglich. Je länger die Fasern sind, umso mehr kann die Schwindung zurückgedrängt werden, welche bei der Aushärtung der Kleberzusammensetzung auftreten kann. Auf diese Weise lässt sich wirkungsvoll die Entstehung von Fehlstellen, die die Kapillarleitung unterbrechen, unterbinden. Es ist darüber hinaus auch möglich, statt der Fasern oder zusätzlich ein Gewebe oder Vlies einzulegen und die frisch beschichteten Platten erst danach wieder zusammen zu fügen. Das Gewebe bzw. Vlies kann neben der stabilisierenden Aufgabe eine grobe Kapillarität aufweisen und so das Porengefüge der kapillarleitfähiges Klebeschicht nach oben abrunden. Als Fasern kommen auch Hohlfasern und/oder Nanoröhrchen und/oder Naturfasern wie Zellstofffasern oder Baumwolle, oder gegebenenfalls auch Holzpartikel, in Betracht, die ebenfalls am Kapillartransport teilnehmen können. Sollen verschiedene kapillarleitfähige Materialien zum Einsatz kommen, kann der Auftrag beispielsweise nacheinander erfolgen.

Die einseitig beschichteten Platten fügt man anschließend wieder zu einem Block zusammen. Die Größe dieses Blocks kann von der ursprünglichen Form des geschäumten Blocks abweichen und ermöglicht so die verschnittarme Wahl verschiedener Plattendimensionen.

Nach der Aushärtung, vorzugsweise unter hoher Luftfeuchtigkeit, kann ein Besäumschnitt, z.B. per Heißdraht oder Bandsäge, folgen. Anschließend folgt der Zuschnitt der gewünschten Plattendicken und gegebenenfalls ein letztes Besäumen und Vereinzeln der Platten. Diese können anschließend je nach Ausführung ein- oder zweiseitig beschichtet werden bzw. ohne Beschichtung verpackt werden.

Das Beschichtungsmaterial für die erste Seite, d.h. die Tauwasserseite, bzw. die bindemittelhaltige Kleberzusammensetzung für die Klebeschichten ist vorzugsweise so gewählt, dass es ohne Wärmezufuhr oder Trocknung auf z.B. einem Hordenwagen aushärtet. Dieses erlaubt es, die beschichteten Platten sogleich zu verpacken.

Im Rahmen der Fertigstellung bzw. der Anbringung der Wärmedämmverbünde als Innendämmung kann auf der zweiten Seite der Wärmedämmeinheiten eine hydrophobierte Beschichtungsmasse unter Ausbildung der diffusionsaktiven Beschichtung aufgetragen werden. Diese Beschichtung steht nicht in Kontakt mit dem kapillarleitfähigen Material der Klebeschichten. In diese diffusionsaktive Beschichtung, die regelmäßig den sogenannten Unterputz bildet, wird vorzugsweise ein Armierungsgewebe eingearbeitet. Hierbei werden benachbarte Gewebebahnen bevorzugt überlappend in den genannten Unterputz eingebettet. Anschließend kann ein sogenannter Oberputz aufgetragen werden. Hierbei greift man bevorzugt ebenfalls auf ein diffusionsaktives Beschichtungsmaterial zurück. Anschließend kann je nach Anwendung noch ein Farbauftrag erfolgen. Dieser kann auch unmittelbar auf den genannten Unterputz aufgetragen werden.

Von besonderem Vorteil bei dem erfindungsgemäßen Wärmedämmverbund ist auch, dass sich die in den Dämmmaterialeinheiten gespeicherte Wärmeenergie nutzen lässt, um das am Kapillarleitungsabschluss der kapillarleitfähigen Klebeschichten austretende Wasser in Richtung auf die dem Innenraum eines Gebäudes zugewandten Seite zu verdunsten. D.h. das aus den kapillarleitfähigen Klebeschichten an den jeweiligen Kapillarleitungsabschlüssen austretende Wasser wird mittels Diffusion zu der diffusionsaktiven, beispielsweise hydrophobierten Schicht und von dort in den Innenraum transportiert. Ein weiterer Vorteil der erfindungsgemäßen Wärmedämmverbunde ist, dass auf der Seite, auf der die erste diffusionsaktive Beschichtung vorliegt (zweite Seite bzw. Sichtseite) es auch bei Einbringung größerer Mengen an Flüssigkeit bzw. Feuchtigkeit über die Gebäudeaußenwand in die beschriebene kapillaraktive Dämmplatte regelmäßig nicht bzw. weit weniger ausgeprägt (als z.B. bei einer kapillarleitfähig ausgestatteten Dämmplatte, bei der das kapillarleitfähige Segment bzw. die kapillarleitfähige Klebeschicht sich von der ersten bis zur zweiten Seite erstreckt) zur Bildung von Feuchteflecken kommt bzw. sich die kapillarleitfahigen Klebeschichten oder Segmente, die durch das Dä
mmmaterial in Richtung der zweiten, d.h. Sichtseite vorliegen, nicht bzw. weit weniger ausgeprägt auf dieser Sichtseite abzeichnen. Auch kommt es an diesen Stellen nicht bzw. weit weniger ausgeprägt zu sogenannten Salzausblühungen. Als besonders vorteilhaft hat sich erwiesen, wenn eine solche Dämmmaterialeinheit, die auf der ersten Seite, d.h. der nach Anbringung der Gebäudewand zugewandten Seite eine kapillarleitfähige Beschichtung aufweist, mit Hilfe eines diffusionsaktiven, nicht kapillarleitfähigen Klebers aus oder umfassend ein hydrophobes oder hydrophobiertes Beschichtungsmaterial abschnittsweise oder vollflächig mit der Gebäudewand verklebt ist.

Weitere Merkmale und Vorteile der Erfindung ergeben sich aus der nachgehenden Beschreibung, in der bevorzugte Ausführungsformen der Erfindung beispielhaft anhand einer schematischen Zeichnung erläutert sind. Dabei zeigt:
- Figur 1:: eine schematische Querschnittsansicht eines erfindungsgemäßen Wärmedämmverbunds.

Figur 1 zeigt schematisch einen erfindungsgemäßen Wärmedämmverbund 1 mit einer einer Gebäudeaußenwand zuwendbaren ersten Seite 2 und einer einem Innenraum zuwendbaren zweiten Seite 4. Der Wärmedämmverbund 1 ist aus einer Vielzahl an Wärmedämmeinheiten 6 aufgebaut, deren jeweilige Kantenflächen 8 einander zugewandt sind. Zwischen diesen Kantenflächen 8 ist zur Verbindung der Wärmedämmeinheiten 6 eine kapillarleitfähige Kleberschicht 10 vorgesehen. Diese erstreckt sich von der ersten Seite 2 bis zu einem Kapillarleitungsabschluss 12, der beabstandet von der zweiten Seite 4 vorliegt. Auf der ersten Seite 2 liegt eine kapillarleitfähige Beschichtung 14 vor, die in Kontakt mit den Klebeschichten 10 steht. Die auf der zweiten Seite 4 vorliegende diffusionsaktive Beschichtung 16 steht hingegen nicht in Kontakt mit der kapillarleitfähigen Kleberschicht 10. Deren Kapillarleitungsabschluss 12 ist beabstandet von dieser Beschichtung 16, so dass der Transport von Feuchtigkeit von diesem Kapillarleitungsabschluss 12 bis zur Beschichtung 16 mittels Diffusion und nicht mittels Kapillarleitung erfolgt. Selbstverständlich kann der freie Abschnitt 18, der kein kapillarleitfähiges Material mehr aufweist, mit einem diffusionsaktiven Material (nicht abgebildet) befüllt sein oder auch frei bleiben.

## Patentansprüche

1. Wärmedämmverbund (1), insbesondere plattenförmiger Wärmedämmverbund (1), mit einer ersten Seite (2), insbesondere Feucht- bzw. Tauwasserseite, und einer gegenüberliegenden zweiten Seite (4), insbesondere Trocken- bzw. Innenraumseite, umfassend mindestens eine Dämmmaterialeinheit und darin und/oder zwischen zwei benachbarten Dämmmaterialeinheiten mindestens ein Segment, das sich durchgehend von der ersten Seite (2) bis zur zweiten Seite erstreckt, **dadurch gekennzeichnet, dass** das mindestens eine Segment beginnend von der ersten Seite (2) in Richtung der zweiten Seite bis zu einem Kapillarleitungsabschluss (12) der vor Erreichen der zweiten Seite endet, unter Ausbildung eines kapillarleitfähigen Abschnitts des Segments mit kapillarleitfähigem Material gefüllt ist, so dass Flüssigkeit durch den kapillarleitfähigen Abschnitt mittels Kapillarleitung von der ersten Seite (2) bis zu dem Kapillarleitungsabschluss (12) transferierbar ist.

2. Wärmedämmverbund (1) nach Anspruch 1, **dadurch gekennzeichnet, dass** der Abstand von dem Kapillarleitungsabschluss zur zweiten Seite größer 3 mm ist, insbesondere im Bereich von 5 bis 15 mm liegt und/oder dass der Abschnitt des Segments von dem Kapillarleitungsabschluss bis zur zweiten Seite diffusionsaktives Material, das insbesondere nicht oder nicht Überwiegend kapillarleitfähig ist, enthält.

3. Wärmedämmverbund (1) nach Anspruch 1 oder 2, **dadurch gekennzeichnet, dass** die zweite Seite mindestens im Bereich des sich von der ersten Seite (2) bis zur zweiten Seite erstreckenden mindestens einen Segments, insbesondere im Bereich sämtlicher Segmente, abschnittweise oder vollständig, insbesondere vollständig, mit mindestens einer ersten diffusionsaktiven Beschichtung (16) versehen ist und dass der oder die Kapillarleitungsabschlüsse der kapillarleitfähigen Abschnitte und die erste diffusionsaktive Beschichtung nicht miteinander in Kontakt stehen.

4. Wärmedämmverbund (1) nach Anspruch 3, **dadurch gekennzeichnet, dass** die erste diffusionsaktive Beschichtung kapillarleitend ist oder nicht kapillarleitend ist, insbesondere gebildet aus einem oder enthaltend ein erstes hydrophobes oder hydrophobiertes Beschichtungsmaterial.

5. Wärmedämmverbund (1) nach einem der vorangehenden Ansprüche, umfassend mindestens zwei, insbesondere quaderförmige oder würfelförmige, Dämmmaterialeinheiten mit jeweils einer Längen-, Höhen- und Breitenausdehnung und mit einem Kantenverlaufbzw. -fläche zumindest abschnittsweise entlang der Längen- und Breitenausdehnung, wobei benachbarte Dämmmaterialeinheiten entlang der aneinander anliegenden bzw. der einander zugewandten Kantenverläufe mit mindestens einer, insbesondere mittels Streichen, Rollen, Rakeln, Gießen und/oder Sprühen aufgetragenen, bindemittelhaltigen Kleberzusammensetzung unter Ausbildung des kapillarleitfähigen Abschnitts mindestens eines Segments miteinander verklebt sind, wobei die aus dieser Kleberzusammensetzung gebildete Klebeschicht im ausgehärteten Zustand kapillarleitfähig ist und sich beginnend von der ersten Seite (2) in Richtung der zweiten Seite bis zu dem Kapillarleitungsabschluss, der vor Erreichen der zweiten Seite endet, erstreckt und wobei vorzugsweise mindestens zwei benachbarte Klebeschichten (10), insbesondere sämtliche Klebeschichten, mindestens abschnittsweise im Wesentlichen parallel zueinander verlaufen.

6. Wärmedämmverbund (1) nach einem der vorangehenden Ansprüche, **dadurch gekennzeichnet, dass** mindestens eine Dämmmaterialeinheit, vorzugsweise mindestens zwei benachbarte und besonders bevorzugt sämtliche Dämmmaterialeinheiten aus Faserstoffen und/oder Schaumstoffprodukten, insbesondere geschäumten Styrolpolymeren, beispielsweise expandiertem oder extrudiertem Polystyrol, gebildet sind oder diese umfassen.

7. Wärmedämmverbund (1) nach einem der vorangehenden Ansprüche, **dadurch gekennzeichnet, dass** die erste Seite (2) mindestens im Bereich des sich von der ersten Seite (2) bis zur zweiten Seite erstreckenden mindestens einen Segments, abschnittweise oder vollständig, insbesondere vollständig, mit mindestens einer ersten kapillarleitfähigen Beschichtung aus einem oder enthaltend mindestens ein erstes kapillarleitfähiges Beschichtungsmaterial oder abschnittweise oder vollständig, insbesondere vollständig, mit mindestens einer zweiten diffusionsaktiven Beschichtung aus einem zweiten oder enthaltend mindestens ein zweites hydrophobes oder hydrophobiertes Beschichtungsmaterial versehen ist und wobei der kapillarleitfähige Abschnitt mindestens eines Segments und die erste kapillarleitfähige Beschichtung oder die zweite diffusionsaktive Beschichtung miteinander in Kontakt stehen.

8. Wärmedämmverbund (1) nach einem der vorangehenden Ansprüche, **gekennzeichnet durch** mindestens eine auf die erste diffusionsaktive Beschichtung aufgetragene Haftvermittlerlage und/oder durch mindestens eine diffusionsaktive Putzbeschichtung, insbesondere Oberputzbeschichtung, vorzugsweise auf Silikatbasis, auf der Haftvermittlerlage oder auf der ersten diffusionsaktiven Beschichtung, und/oder durch mindestens eine diffusionsaktive Farbbeschichtung, insbesondere umfassend eine Silikat- oder Silikatdispersionsfarbe, und/oder durch mindestens ein an oder in der ersten diffusionsaktiven Beschichtung vorliegendes, vorzugsweise in diese Beschichtung partiell oder vollständig eingebettetes, Armierungsgewebe, insbesondere auf Basis von Glasfasern.

9. Wärmedämmverbund (1) nach einem der vorangehenden Ansprüche, **gekennzeichnet durch** mindestens eine dritte diffusionsaktive Beschichtung aus einem dritten oder enthaltend mindestens ein drittes hydrophobes oder hydrophobiertes Beschichtungsmaterial auf der auf der ersten Seite (2) vorliegenden mindestens einen ersten kapillarleitfähigen Beschichtung aus dem oder enthaltend das erste kapillarleitfähige Beschichtungsmaterial oder durch mindestens eine zweite kapillarleitfähige Beschichtung (14), insbesondere in Form einer Klebeschicht, auf der auf der ersten Seite (2) vorliegenden mindestens einen ersten kapillarleitfähigen Beschichtung aus dem oder enthaltend das erste kapillarleitfähige Beschichtungsmaterial.

10. Wärmedämmverbund (1) nach einem der vorangehenden Ansprüche, **dadurch gekennzeichnet, dass** das hydrophobe oder hydrophobierte Beschichtungsmaterial der ersten, zweiten und/oder dritten diffusionsaktiven Beschichtung mindestens ein Hydrophobierungsmittel, insbesondere Fettalkohole oder Fettsäuren oder Fettsäureester oder Fettsäuresalze oder deren Derivate oder beliebige Mischungen hiervon, umfasst, insbesondere in einer Menge im Bereich von 0,05 Gew.-% bis 3,0 Gew.-%, bezogen auf die Trockenmasse an Beschichtungsmaterial.

11. Wärmedämmverbundareal, insbesondere Wärmedämmplattenareal, umfassend mindestens zwei, insbesondere eine Vielzahl an, Wärmedämmverbünden, insbesondere Wärmedämmplatten, gemäß einem der Ansprüche 1 bis 10, mit jeweils einer ersten und einer gegenüberliegenden zweiten Seite und einem zumindest abschnittsweise umlaufenden, die erste (2) und die zweite Seite verbindenden Kantenverlauf bzw. -fläche mit einer Längen- und Breitenausdehnung, wobei benachbarte Wärmedämmverbünde, insbesondere Wärmedämmplatten, zumindest abschnittsweise entlang ihrer Kantenverläufe bzw. -flächen, insbesondere bündig, benachbart sind.

12. Wandaufbau, umfassend eine Gebäudewand mit einer Außenseite und einer gegenüberliegenden Innenseite, insbesondere Gebäudeaußenwand, und innenseitig mindestens einen wärmedämmverbund (1) gemäß einem der Ansprüche 1 bis 10 oder mindestens ein Wärmedämmverbundareal gemäß Anspruch 11, wobei die erste Seite (2) des Wärmedämmverbunds oder des Wärmedämmverbundareals der Innenseite zugewandt angeordnet ist.

13. Wandaufbau nach Anspruch 12, **dadurch gekennzeichnet, dass** die erste Seite (2) des Wärmedämmverbunds oder des Wärmedämmverbundareals abschnittweise oder vollständig, insbesondere vollständig, mit der mindestens einen ersten kapillarleitfähigen Beschichtung aus einem oder enthaltend mindestens ein erstes kapillarleitfähiges Beschichtungsmaterial oder mit der mindestens einen zweiten diffusionsaktiven Beschichtung aus einem zweiten oder enthaltend mindestens ein zweites hydrophobes oder hydrophobiertes Beschichtungsmaterial, vorzugsweise unter Anbindung an die Innenseite der Gebäudewand, versehen ist.

14. Verfahren zur Herstellung mindestens eines Wandaufbaus nach Anspruch 12 oder 13, umfassend die Schritte:
Anbringen eines Wärmedämmverbundvorläuferprodukts, insbesondere eines plattenförmigen Wärmedämmverbundvorläuferprodukts, mit einer ersten Seite (2), insbesondere Feucht- bzw. Tauwasserseite, und einer gegenüberliegenden zweiten Seite, insbesondere Trocken- bzw. Innenraumseite, umfassend mindestens eine Dämmmaterialeinheit und mindestens ein Segment, das sich durchgehend von der ersten Seite (2) bis zur zweiten Seite erstreckt, wobei das Segment beginnend von der ersten Seite (2) in Richtung der zweiten Seite bis zu einem Kapillarleitungsabschluss, der vor Erreichen der zweiten Seite endet, unter Ausbildung eines kapillarleitfähigen Abschnitts des Segments mit kapillarleitfähigem Material gefüllt ist, so dass Flüssigkeit durch den kapillarleitfähigen Abschnitt mittels Kapillarleitung von der ersten Seite (2) bis zu dem Kapillarleitungsabschluss transferierbar ist,
vennittels mindestens eines kapillarleitfähigen Beschichtungsmaterials unter Ausbildung mindestens einer abschnittsweisen oder vollständigen, insbesondere vollständigen, kapillarleitfähigen Beschichtung, wobei diese Beschichtung in Kontakt mit dem/den kapillarleitfahigen Abschnitten steht,
an der Gebäudewand, insbesondere der Innenseite der Gebäudeaußenwand,
oder
Anbringen eines Wärmedämmverbundvorläuferprodukts, insbesondere eines plattenförmigen Wärmedämmverbundvorläuferprodukts, mit einer ersten Seite (2), insbesondere Feucht- bzw. Tauwasserseite, und einer gegenüberliegenden zweiten Seite, insbesondere Trocken- bzw. Innenraumseite, umfassend mindestens eine Dämmmaterialeinheit und mindestens ein Segment,
das sich durchgehend von der ersten Seite (2) bis zur zweiten Seite erstreckt, wobei das Segment beginnend von der ersten Seite (2) in Richtung der zweiten Seite bis zu einem
Kapillarleitungsabschluss, der vor Erreichen der zweiten Seite endet, unter Ausbildung eines kapillarleitfähigen Abschnitts des Segments mit kapillarleitfähigem Material gefüllt ist, so dass Flüssigkeit durch den kapillarleitfähigen Abschnitt mittels Kapillarleitung von der ersten Seite (2) bis zu dem Kapillarleitungsabschluss transferierbar ist, und mit der mindestens einen ersten kapillarleitfähigen Beschichtung aus einem oder enthaltend mindestens das erste kapillarleitfähige Beschichtungsmaterial auf der ersten Seite (2), die in Kontakt mit dem/den kapillarleitfahigen Abschnitten der Segmente steht, über dessen erste Seite (2) vermittels mindestens eines kapillarleitfähigen Beschichtungsmaterials unter Ausbildung mindestens einer abschnittsweisen oder vollständigen, insbesondere vollständigen, kapillarleitfahigen Beschichtung oder
vermittels des zweiten hydrophoben oder hydrophobierten Beschichtungsmaterials unter Ausbildung der zweiten diffusionsaktiven Beschichtung
an der Gebäudewand, insbesondere der Innenseite der Gebäudeaußenwand,
und
Aufbringen der mindestens einen ersten diffusionsaktiven Beschichtung aus dem oder enthaltend das erste hydrophobe oder hydrophobierte Beschichtungsmaterial auf der zweiten Seite, wobei der kapillarleitfähige Abschnitt des/der Segmente, insbesondere sämtlicher Segmente, nicht in Kontakt steht mit der ersten diffusionsaktiven Beschichtung.

15. Verfahren nach Anspruch 14, **dadurch gekennzeichnet, dass** das Wärmedämmverbundvorläuferprodukt, insbesondere das plattenförmige Wärmedämmverbundvorläuferprodukt, mindestens zwei, insbesondere quaderförmige oder würfelförmige, Dämmmaterialeinheiten mit jeweils einer Längen-, Höhen- und Breitenausdehnung und mit einem Kantenverlauf bzw. -fläche zumindest abschnittsweise entlang der Längen- und Breitenausdehnung, umfasst, wobei benachbarte Dämmmaterialeinheiten entlang der aneinander anliegenden bzw. der einander zugewandten Kantenverläufe mit mindestens einer, insbesondere mittels Streichen, Rollen, Rakeln, Gießen und/oder Sprühen aufgetragenen, bindemittelhaltigen Kleberzusammensetzung unter Ausbildung des/der kapillarleitfähigen Abschnitt(s)(e) in Form einer Klebeschicht miteinander verklebt sind, wobei die aus dieser Kleberzusammensetzung gebildete Klebeschicht im ausgehärteten Zustand kapillarleitfähig ist und sich beginnend von der ersten Seite (2) in Richtung der zweiten Seite (4) bis zu dem Kapillarleitungsabschluss, der vor Erreichen der zweiten Seite endet, erstreckt und wobei vorzugsweise mindestens zwei benachbarte Kleberschichten, insbesondere sämtliche Kleberschichten, mindestens abschnittsweise im Wesentlichen parallel zueinander verlaufen.

## Claims

1. A thermal insulation composite (1), in particular a board-like thermal insulation composite (1), with a first side (2), in particular a damp or condensation side, and an opposite second side (4), in particular a dry or interior side, comprising at least one insulating material unit and, in the latter and/or between two adjacent insulating material units, at least one segment, which extends continuously from the first side (2) to the second side, **characterised in that** the at least one segment is filled with capillary-conductive material beginning from the first side (2) in the direction of the second side up to a capillary conduction end (12), which ends before reaching the second side, forming a capillary-conductive section of the segment, so that liquid can be transferred through the capillary-conductive section by means of capillary conduction from the first side (2) to the capillary conduction end (12).

2. The thermal insulation composite (1) according to Claim 1, **characterised in that** the distance from the capillary conduction end to the second side is greater than 3 mm, in particular in the range of 5 to 15 mm, and/or **in that** the section of the segment from the capillary conduction end to the second side contains diffusion-active material, which in particular is not capillary-conductive or is not primarily capillary-conductive.

3. The thermal insulation composite (1) according to Claim 1 or 2, **characterised in that** the second side, at least in the area of the at least one segment extending from the first side (2) to the second side, in particular in the area of all segments, is provided partly or fully, in particular fully, with at least one first diffusion-active coating (16), and **in that** the capillary conduction end or ends of the capillary-conductive sections and the first diffusion-active coating are not in contact with one another.

4. The thermal insulation composite (1) according to Claim 3, **characterised in that** the first diffusion-active coating is capillary-conductive or is not capillary-conductive, in particular is formed by or contains a first hydrophobic or hydrophobed coating material.

5. The thermal insulation composite (1) according to any of the preceding claims, comprising at least two, in particular cuboid or dice-like, insulating material units with a length, height and width dimension respectively and with an edge contour or surface at least partly along the length and width dimension, wherein adjacent insulating material units are adhered to one another along the adjoining or facing edge contours by at least one adhesive composition containing bonding agent which is applied in particular by painting, rolling, squeegeeing, pouring and/or spraying, forming the capillary-conductive section of at least one segment, wherein the adhesive layer formed by said adhesive composition is capillary-conductive in the hardened state and beginning from the first side (2) extends in the direction of the second side up to the capillary conduction end, which ends before reaching the second side, and wherein preferably at least two adjacent adhesive layers (10), in particular all adhesive layers, are essentially at least partly parallel to one another.

6. The thermal insulation composite (1) according to any of the preceding claims, **characterised in that** at least one insulating material unit, preferably at least two adjacent and particularly preferably all of the insulating material units are made from or comprise fibre materials and/or foam products, in particular foamed styrene polymers, for example expanded or extruded polystyrene.

7. The thermal insulation composite (1) according to any of the preceding claims, **characterised in that** the first side (2) is provided at least in the area of the at least one segment extending from the first side (2) to the second side, partly or fully, in particular fully, with at least one first capillary-conductive coating made from or containing at least one first capillary-conductive coating material or partly or fully, in particular fully, with at least one second diffusion-active coating from a second coating material or containing at least one second hydrophobic or hydrophobed coating material and wherein the capillary-conductive section of at least one segment and the first capillary-conductive coating or the second diffusion-active coating are in contact with one another.

8. The thermal insulation composite (1) according to any of the preceding claims, **characterised by** at least one bonding agent layer applied onto the first diffusion-active coating and/or by at least one diffusion-active plaster coating, in particular a finishing plaster coating, preferably with a silicate base, on the binding agent layer or on the first diffusion-active coating, and/or by at least one diffusion-active colour layer, in particular comprising a silicate or silicate dispersion colour, and/or by at least one reinforcement fabric provided on or in the first diffusion-active coating, preferably embedded partly or fully into said coating, in particular with a fibreglass base.

9. The thermal insulation composite (1) according to any of the preceding claims, **characterised by** at least one third diffusion-active coating made from a third or containing at least one third hydrophobic or hydrophobed coating material on the at least one first capillary-conductive coating provided on the first side (2) made from or containing the first capillary-conductive coating material or by at least one second capillary-conductive coating (14), in particular in the form of an adhesive layer, on the at least one first capillary-conductive coating provided on the first side (2) made from or containing the first capillary-conductive coating material.

10. The thermal insulation composite (1) according to any of the preceding claims, **characterised in that** the hydrophobic or hydrophobed coating material of the first, second and/or third diffusion-active coating comprises at least one hydrophobing agent, in particular fatty alcohols or fatty acids or fatty acid esters or fatty acid salts or derivatives thereof or any mixtures of the latter, in particular in an amount in the range of 0.05 wt.% to 3.0 wt.%, relative to the dry mass of coating material.

11. A thermal insulation composite area, in particular a thermal insulation board area, comprising at least two, in particular a plurality of thermal insulation composites, in particular thermal insulation boards, according to any of Claims 1 to 10, each with a first side and an opposite second side and an at least partly peripheral, edge contour or surface connecting the first side (2) and the second side with a length and width dimension, wherein adjacent thermal insulation composites, in particular thermal insulation boards, are adjacent at least partly along their edge contours or surfaces, in particular are flush with one another.

12. A wall structure, comprising a building wall with an external side and an opposite internal side, in particular an external building wall, and, on the inside, at least one thermal insulation composite (1) according to any of Claims 1 to 10 or at least one thermal insulation composite area according to Claim 11, wherein the first side (2) of the thermal insulation composite or the thermal insulation composite area is arranged facing the inner side.

13. The wall structure according to Claim 12, **characterised in that** the first side (2) of the thermal insulation composite or the thermal insulation composite area is provided partly or fully, in particular fully, with the at least one first capillary-conductive coating made from or containing at least one first capillary-conductive coating material or with the at least one second diffusion-active coating made from a second coating material or containing at least one second hydrophobic or hydrophobed coating material, preferably by joining to the internal side of the building wall.

14. A method for producing at least one wall structure according to Claim 12 or 13, comprising the steps:
attaching on the building wall, in particular the inner side of the external building wall, a thermal insulation composite precursor product, in particular a board-like thermal insulation composite precursor product, with a first side (2), in particular a damp or condensation side, and an opposite second side, in particular a dry or interior side, comprising at least one insulating material unit and at least one segment, which extends continuously from the first side (2) to the second side, wherein the segment is filled with a capillary-conductive material beginning from the first side (2) in the direction of the second side up to a capillary conduction end, which ends before reaching the second side, forming a capillary-conductive section of the segment, so that liquid can be transferred through the capillary-conductive section by means of capillary conduction from the first side (2) to the capillary conduction end,
by means of at least one capillary-conductive coating material forming at least one partly or fully, in particular fully, capillary-conductive coating, wherein said coating is in contact with the capillary-conductive section(s),
or
attaching a thermal insulation composite precursor product, in particular a board-like thermal insulation composite precursor product, with a first side (2), in particular a damp or condensation side, and an opposite second side,
in particular dry or interior side, comprising at least one insulating material unit and at least one segment, which extends continuously from the first side (2) to the second side, wherein the segment is filled with capillary-conductive material beginning from the first side (2) in the direction of the second side up to a capillary conduction end, which ends before reaching the second side, forming a capillary-conductive section of the segment, so that liquid can be transferred through the capillary-conductive section by means of capillary conduction from the first side (2) to the capillary conduction end, and with the at least one first capillary-conductive coating made of or containing at least the first capillary-conductive coating material on the first side (2), which is in contact with the capillary-conductive section(s) of the segments, via its first side (2) by means of at least one capillary-conductive coating material forming at least one partly or fully, in particular fully, capillary-conductive coating or by means of the second hydrophobic or hydrophobed coating material forming the second diffusion-active coating on the building wall, in particular the inner side of the external building wall,
and
applying the at least one first diffusion-active coating made from or containing the first hydrophobic or hydrophobed coating material on the second side, wherein the capillary-conductive section of the segment(s), in particular all segments, is not in contact with the first diffusion-active coating.

15. The method according to Claim 14, **characterised in that** the thermal insulation composite precursor product, in particular the board-like thermal insulation composite precursor product, comprises at least two, in particular cuboid or dice-like, insulating material units each with a length, height and width dimension and with an edge contour or surface at least partly along the length or width dimension, wherein adjacent insulating material units along adjoining or facing edge contours are adhered to one another by at least one adhesive composition containing bonding agent which is applied in particular by means of painting, rolling, squeegeeing, pouring and/or spraying, forming the capillary-conductive section(s) in the form of an adhesive layer, wherein the adhesive layer formed by said adhesive composition is capillary-conductive in the hardened state and beginning from the first side (2) in the direction of the second side (4) extends up to the capillary conduction end, which ends before reaching the second side, and wherein preferably at least two adjacent adhesive layers, in particular all adhesive layers, are essentially at least partly parallel to one another.

## Revendications

1. Composé d'isolation thermique (1), notamment composé d'isolation thermique (1) en forme de plaque, présentant un premier côté (2), plus particulièrement un côté dit humide ou de condensation, et un deuxième côté (4) à l'opposé, plus particulièrement un côté dit sec ou intérieur, comprenant au moins une unité de matériau isolant et à l'intérieur et/ou entre deux unités adjacentes de matériau isolant au moins un segment, qui s'étend en continu du premier côté (2) jusqu'au deuxième côté, **caractérisé en ce que** ledit au moins un segment est rempli de matériau conducteur par capillarité en partant du premier côté (2) en direction du deuxième côté jusqu'à une terminaison de conduite capillaire (12), qui s'arrête avant d'atteindre le deuxième côté, afin de former une portion du segment conductrice par capillarité, de sorte que le liquide puisse être transféré à travers la portion conductrice par capillarité à partir du premier côté (2) jusqu'à la terminaison de conduite capillaire (12) au moyen du transport par capillarité.

2. Composé d'isolation thermique (1) selon la revendication 1, **caractérisé en ce que** la distance entre la terminaison de conduite capillaire et le deuxième côté soit supérieure à 3 mm, notamment comprise entre 5 et 15 mm, et/ou **en ce que** la portion du segment à partir de la terminaison de conduite capillaire jusqu'au deuxième côté contient du matériau actif de diffusion, qui est ou n'est pas essentiellement conducteur par capillarité.

3. Composé d'isolation thermique (1) selon la revendication 1 ou 2, **caractérisé en ce que** le deuxième côté est pourvu, partiellement ou complètement, notamment complètement, d'au moins un premier revêtement (16) actif de diffusion, au moins dans la zone dudit au moins un segment qui s'étend du premier côté (2) jusqu'au deuxième côté, notamment dans la zone de tous les segments, et **en ce que** la ou les terminaisons de conduite capillaire des portions conductrices par capillarité et le premier revêtement actif de diffusion ne sont pas en contact l'un avec l'autre.

4. Composé d'isolation thermique (1) selon la revendication 3, **caractérisé en ce que** le premier revêtement actif de diffusion est ou n'est pas conducteur par capillarité, et est notamment formé de ou contient un premier matériau de revêtement hydrophobe ou rendu hydrophobe.

5. Composé d'isolation thermique (1) selon l'une des revendications précédentes, comprenant au moins deux unités de matériau isolant, notamment de forme parallélépipédique ou cubique, ayant chacune une étendue en longueur, en hauteur et en largeur et présentant un profil de bords ou une surface de bord au moins partiellement le long de l'étendue en longueur et en largeur, dans lequel les unités de matériau isolant adjacentes sont collées au moyen d'au moins une composition adhésive comprenant un liant, notamment appliqué par peinture, au rouleau, par raclage, par coulée et/ou par pulvérisation, ensemble le long des profils de bords en contact les uns avec les autres ou disposés face à face, afin de former la portion conductrice par capillarité d'au moins un segment, dans lequel la couche adhésive formée au moyen de ladite composition adhésive est, à l'état durci, conductrice par capillarité et s'étend à partir du premier côté (2) en direction du deuxième côté jusqu'à la terminaison de conduite capillaire, qui s'arrête avant d'atteindre le deuxième côté, et dans lequel, de préférence au moins deux couches adhésives (10) adjacentes, et plus particulièrement l'intégralité des couches adhésives, sont au moins partiellement et essentiellement parallèles entre elles.

6. Composé d'isolation thermique (1) selon l'une des revendications précédentes, **caractérisé en ce qu'**au moins une unité de matériau isolant, de préférence au moins deux unités adjacentes et, mieux encore, l'intégralité des unités de matériau isolant sont formées de ou contiennent de la matière fibreuse et/ou des produits en mousse, notamment des polymères styréniques expansés, comme par exemple du polystyrène expansé ou extrudé.

7. Composé d'isolation thermique (1) selon l'une des revendications précédentes, **caractérisé en ce que** le premier côté (2), au moins dans la zone dudit au moins un segment qui s'étend du premier côté (2) jusqu'au deuxième côté, est pourvu, partiellement ou complètement, notamment complètement, d'au moins un premier revêtement conducteur par capillarité composé de ou contenant au moins un premier matériau de revêtement conducteur par capillarité, ou est pourvu, partiellement ou complètement, notamment complètement, d'au moins un deuxième revêtement actif de diffusion composé de ou contenant au moins un deuxième matériau de revêtement hydrophobe ou rendu hydrophobe et dans lequel la portion conductrice par capillarité d'au moins un segment et le premier revêtement conducteur par capillarité ou le deuxième revêtement actif de diffusion sont en contact l'un avec l'autre.

8. Composé d'isolation thermique (1) selon l'une des revendications précédentes, **caractérisé par** au moins une couche d'agent adhésif appliquée sur le premier revêtement actif de diffusion et/ou par au moins un revêtement d'enduit actif de diffusion, notamment un revêtement de la couche extérieure de l'enduit, de préférence à base de silicate, sur la couche d'agent adhésif ou sur le premier revêtement actif de diffusion, et/ou par au moins un revêtement coloré actif de diffusion, comprenant notamment une peinture aux silicates ou une peinture de dispersion aux silicates et/ou par au moins un tissu d'armature, notamment à base de fibres de verre, présent à la surface ou à l'intérieur du premier revêtement actif de diffusion, de préférence encastré partiellement ou complètement dans ledit revêtement.

9. Composé d'isolation thermique (1) selon l'une des revendications précédentes, **caractérisé par** au moins un troisième revêtement actif de diffusion composé de ou contenant au moins un troisième matériau de revêtement hydrophobe ou rendu hydrophobe sur ledit au moins un premier revêtement conducteur par capillarité présent sur le premier côté (2) et composé de ou contenant le premier matériau de revêtement conducteur par capillarité ou **caractérisé par** au moins un deuxième revêtement (14) conducteur par capillarité, notamment sous forme d'une couche adhésive sur ledit au moins un premier revêtement conducteur par capillarité présent sur le premier côté (2) et composé de ou contenant le premier matériau de revêtement conducteur par capillarité.

10. Composé d'isolation thermique (1) selon l'une des revendications précédentes, **caractérisé en ce que** le matériau de revêtement hydrophobe ou rendu hydrophobe du premier, du deuxième et/ou du troisième revêtement actif de diffusion comprend au moins un agent d'hydrophobisation, notamment des alcools gras ou des acides gras ou des esters d'acide gras ou des sels d'acide gras ou leurs dérivés ou des mélanges quelconques de ceux-ci, notamment dans une proportion comprise entre 0,05 et 3,0 % en masse par rapport à la masse sèche du matériau de revêtement.

11. Zone composite d'isolation thermique, notamment une zone de plaque d'isolation thermique, comprenant au moins deux, notamment une pluralité de composés d'isolation thermique, notamment des plaques d'isolation thermique, selon l'une des revendications 1 à 10, ayant chacune un premier côté et un deuxième côté à l'opposé ainsi qu'un profil de bords ou une surface de bord s'étendant au moins partiellement autour des composés, reliant le premier (2) et le deuxième côté et présentant une étendue de longueur et de largeur, dans laquelle les composés d'isolation thermique adjacents, notamment les plaques d'isolation thermique, sont adjacents, et sont notamment au même niveau, au moins partiellement le long de leurs profils de bords ou de leurs surfaces de bord.

12. Structure murale, comprenant un mur de bâtiment avec un extérieur et une paroi intérieure opposée, notamment un mur extérieur de bâtiment et, sur la paroi intérieure, au moins un composé d'isolation thermique (1) selon l'une des revendications 1 à 10 ou au moins une zone composite d'isolation thermique selon la revendication 11, dans laquelle le premier côté (2) du composé d'isolation thermique ou de la zone composite d'isolation thermique est placé face à la paroi intérieure.

13. Structure murale selon la revendication 12, **caractérisé en ce que** le premier côté (2) du composé d'isolation thermique ou de la zone composite d'isolation thermique est, partiellement ou complètement, notamment complètement, pourvu dudit au moins un premier revêtement conducteur par capillarité composé de ou contenant au moins un premier matériau de revêtement conducteur par capillarité ou pourvu dudit au moins un deuxième revêtement actif de diffusion formé d'un deuxième ou contenant au moins un deuxième matériau de revêtement hydrophobe ou rendu hydrophobe, de préférence en formant une liaison avec la paroi intérieure du mur de bâtiment.

14. Procédé de fabrication d'au moins une structure murale selon la revendication 12 ou 13, comprenant les étapes suivantes :
montage d'un produit précurseur de composé d'isolation thermique, notamment un produit précurseur de composé d'isolation thermique en forme de plaque, avec un premier côté (2), plus particulièrement un côté dit humide ou de condensation, et un deuxième côté à l'opposé, plus particulièrement un côté dit sec ou intérieur, comprenant au moins une unité de matériau isolant et au moins un segment, qui s'étend en continu du premier côté (2) au deuxième côté, dans lequel le segment est rempli de matériau conducteur par capillarité en partant du premier côté (2) en direction du deuxième côté jusqu'à une terminaison de conduite capillaire, qui s'arrête avant d'atteindre le deuxième côté, afin de former une portion du segment conductrice par capillarité, de sorte que le liquide puisse être transféré à travers la portion conductrice par capillarité à partir du premier côté (2) jusqu'à la terminaison de conduite capillaire au moyen du transport par capillarité,
par l'intermédiaire d'au moins un matériau de revêtement conducteur par capillarité afin de former au moins un revêtement partiellement ou complètement, notamment complètement, conducteur par capillarité, dans lequel ledit revêtement est en contact avec la ou les portions conductrices par capillarité,
sur le mur de bâtiment, notamment la paroi intérieure du mur extérieur de bâtiment,
ou
montage d'un produit précurseur de composé d'isolation thermique, notamment un produit précurseur de composé d'isolation thermique en forme de plaque, avec un premier côté (2), plus particulièrement un côté dit humide ou de condensation, et un deuxième côté à l'opposé, plus particulièrement un côté dit sec ou intérieur, comprenant au moins une unité de matériau isolant et au moins un segment,
qui s'étend en continu du premier côté (2) au deuxième côté,
dans lequel le segment est rempli de matériau conducteur par capillarité en partant du premier côté (2) en direction du deuxième côté jusqu'à une terminaison de conduite capillaire, qui s'arrête avant d'atteindre le deuxième côté, afin de former une portion du segment conductrice par capillarité, de sorte que le liquide puisse être transféré à travers la portion conductrice par capillarité à partir du premier côté (2) jusqu'à la terminaison de conduite capillaire au moyen du transport par capillarité, et avec ledit au moins un premier revêtement conducteur par capillarité composé de ou contenant au moins le premier matériau de revêtement conducteur par capillarité sur le premier côté (2), qui est en contact avec la ou les portions conductrices par capillarité des segments via le premier côté (2) par l'intermédiaire d'au moins un matériau de revêtement conducteur par capillarité pour former au moins un revêtement qui est, partiellement ou complètement, notamment complètement, conducteur par capillarité ou par l'intermédiaire du deuxième matériau de revêtement hydrophobe ou rendu hydrophobe pour former le deuxième revêtement actif de diffusion sur le mur de bâtiment, notamment sur la paroi intérieure du mur extérieur de bâtiment, et
montage dudit au moins un premier revêtement actif de diffusion composé de ou contenant le premier matériau de revêtement hydrophobe ou rendu hydrophobe sur le deuxième côté, dans lequel la portion conductrice par capillarité du ou des segments, notamment de tous les segments, n'est pas en contact avec le premier revêtement actif de diffusion.

15. Procédé selon la revendication 14, **caractérisé en ce que** le produit précurseur de composé d'isolation thermique, notamment le produit précurseur de composé d'isolation thermique en forme de plaque, comprend au moins deux unités de matériau isolant, notamment de forme parallélépipédique ou cubique, ayant chacune une étendue en longueur, en hauteur et en largeur et présentant un profil de bords ou une surface de bord au moins partiellement le long de l'étendue en longueur et en largeur, dans lequel les unités de matériau isolant adjacentes sont collées, au moyen d'au moins une composition adhésive comprenant un liant, notamment appliquée par peinture, au rouleau, par raclage, par coulée et/ou par pulvérisation, ensemble le long des profils de bords en contact les uns avec les autres ou disposés face à face, afin de former la ou les portions conductrices par capillarité sous forme d'une couche adhésive, dans lequel la couche adhésive formée au moyen de ladite composition adhésive est, à l'état durci, conductrice par capillarité et s'étend à partir du premier côté (2) en direction du deuxième côté (4) jusqu'à la terminaison de conduite capillaire, qui s'arrête avant d'atteindre le deuxième côté, et dans lequel, de préférence au moins deux couches adhésives adjacentes, et plus particulièrement l'intégralité des couches adhésives, sont au moins partiellement et essentiellement parallèles entre elles.
